# EUROPÄISCHE PATENTSCHRIFT

(11) **EP 3 096 394 B1**
(45) Veröffentlichungstag und Bekanntmachung des Hinweises auf die Patenterteilung: **12.06.2019**
(21) Anmeldenummer: 16166149.1
(22) Anmeldetag: 20.04.2016
(51) Int. Cl.: H01P 1/208, H01P 5/103, H01P 7/06, H01P 7/10

(54) **HOCHFREQUENZFILTER MIT DIELEKTRISCHEN SUBSTRATEN ZUR ÜBERTRAGUNG VON TM-MODEN IN TRANSVERSALER RICHTUNG**
HIGH FREQUENCY FILTER CONSISTING OF DIELECTRIC SUBSTRATES FOR THE TRANSMISSION OF TM MODES IN TRANSVERSAL DIRECTION
FILTRES HAUTE FREQUENCE COMPRENANT DES SUBSTRATS DIELECTRIQUES DESTINES A TRANSMETTRE DES MODES TM DANS UNE DIRECTION TRANSVERSALE

(30) Priorität: 30.04.2015 DE 102015005523
(43) Veröffentlichungstag der Anmeldung: 23.11.2016
(73) Patentinhaber: KATHREIN SE, 83022 Rosenheim (DE)
(72) Erfinder: Weiß, Frank, 83122 Samerberg (DE)
(74) Vertreter: Flach Bauer Stahl Patentanwälte Partnerschaft mbB

(56) Entgegenhaltungen:
- DE-C2- 19 547 006
- DE-T2- 69 722 570
- US-A1- 2002 041 221
- YOSHIO KOBAYASHI ET AL: "Bandpass Filters Using Electrically-Coupled TM010 Dielectric Rod Resonators", ELECTRONICS AND COMMUNICATIONS IN JAPAN, SCRIPTA PUB., SILVER SPRING, MD, US, Bd. 66, Nr. 3, 1. März 1983 (1983-03-01), Seiten 33-42, XP001402070, ISSN: 0424-8368
- LUCA PELLICCIA ET AL: "Ultra-compact pseudoelliptic waveguide filters using TM dual-mode dielectric resonators", MICROWAVE CONFERENCE PROCEEDINGS (APMC), 2011 ASIA-PACIFIC, IEEE, 5. Dezember 2011 (2011-12-05), Seiten 143-146, XP032152591, ISBN: 978-1-4577-2034-5
- MICHAEL HOFT ET AL: "Compact combline filter with improved cross coupling assembly and temperature compensation", MICROWAVE CONFERENCE, 2006. APMC 2006. ASIA-PACIFIC, IEEE, PI, 1. Dezember 2006 (2006-12-01), Seiten 781-784, XP031201591, ISBN: 978-4-902339-08-6
- CHALOUPKA H ET AL: "Sequential Tuning of Microwave Filters Using Adaptive Models and Parameter Extraction", IEEE TRANSACTIONS ON MICROWAVE THEORY AND TECHNIQUES, IEEE SERVICE CENTER, PISCATAWAY, NJ, US, Bd. 53, Nr. 1, 1. Januar 2005 (2005-01-01) , Seiten 22-31, XP011125348, ISSN: 0018-9480, DOI: 10.1109/TMTT.2004.839342
- JOHN B NESS: "A Unified Approach to the Design, Measurement, and Tuning of Coupled-Resonator Filters", IEEE TRANSACTIONS ON MICROWAVE THEORY AND TECHNIQUES, IEEE SERVICE CENTER, PISCATAWAY, NJ, US, Bd. 46, Nr. 4, 1. April 1998 (1998-04-01), XP011037127, ISSN: 0018-9480
- Ming Hui Chen: "Short-Circuit Tuning Method for Singly Terminated Filters", IEEE TRANSACTIONS ON MICROWAVE THEORY AND TECHNIQUES, VOL. 25, NO. 12, 1. Dezember 1977 (1977-12-01), Seiten 1032-1036, XP055335299, Gefunden im Internet: URL:http://ieeexplore.ieee.org/ielx6/22/25 047/01129269.pdf?tp=&arnumber=1129269&isnu mber=25047 [gefunden am 2017-01-13]
- MILTON DISHAL: "Alignment and Adjustment of Synchronously Tuned Multiple-Resonant-Circuit Filters", PROCEEDINGS OF THE IRE, IEEE, PISCATAWAY, NJ, US, Bd. 39, Nr. 11, 1. November 1951 (1951-11-01), Seiten 1448-1455, XP011153349, ISSN: 0096-8390, DOI: 10.1109/JRPROC.1951.273611

## Beschreibung

Die Erfindung betrifft ein Hochfrequenzfilter, das sich insbesondere zur Übertragung von TM-Moden in transversaler Richtung eignet. Wenn von der Übertragung von TM-Moden, bzw. TM-Wellen gesprochen wird, dann besitzt nur das elektrische Feld Anteile in der Ausbreitungsrichtung und die magnetischen Felder befinden sich ausschließlich in der Ebene senkrecht zur Ausbreitungsrichtung. TM-Wellen werden daher auch als E-Wellen bezeichnet.

Aus "Yoshio Kobayashi et Al: "Bandpass Filters Using Electrically-Coupled TM010 Dielectric Rod Resoantors", Electronics and Communications in Japan, Scripta Pub., Silver Spring, MD, US, Bd. 66, Nr. 3,1. März 1983, Seiten 33-42, ISSN: 0424-8368" ist ein dielektrischer Stab-Resonator bekannt, der verschiedene Resonatorkammern umfasst, durch die sich ein gemeinsamer dielektrischer Stab erstreckt. An den Stirnseiten des dielektrischen Stabs ist ein OSM-Stecker in Form einer Buchse befestigt, wobei der Innenleiter eines Koaxialkabels durch die Buchse des OSM-Steckers hindurch in eine kleine Ausnehmung in den Stirnseiten des dielektrischen Stabs einführbar ist.

In "Luca Pelliccia et al: "Ultra-Compact pseudoelliptic waveguide filters using TM dual-mode dielectric resonators", Miscrowave Conference Proceedings (APMC), 2011 Asia-Pacific, IEEE, 5. Dezember 2011, Seiten 143-146, ISBN: 978-1-4577-2034-5" ist ein dielektrischer Resonator gezeigt, der verschiedene aufeinandergestapelte Gehäuserahmen umfasst, die einen Aufnahmeraum umgrenzen und durch geschlitzte Trennelemente nur bedingt miteinander gekoppelt sind, wobei in den einzelnen Aufnahmeräumen Dielektrika angeordnet sind.

Aus der DE 195 47 006 C2 ist ein dielektrisches Resonatorbauelement bekannt, das eine Mehrzahl von TMmehrmodigen dielektrischen Resonatoren aufweist, von denen jeder eine zusammengesetzte dielektrische Säule umfasst. Über ein Fenster in einer leitfähigen Wand werden zwei benachbarte Resonatoren miteinander gekoppelt.

Die DE 697 22 570 T2 zeigt einem Aufbau eines dielektrischem Filters mit verschiedenen Resonatoren, in unterschiedlichen Resonatorkammern, wobei die Resonatorkammern mit Trennwänden voneinander beabstandet sind, wobei in den Trennwänden Fenster zur Kopplung eingebracht sind.

In "Chaloupka H et. Al: "Sequential Tuning of Microwave Filters Using Adaptive Models and Parameter Extraction", IEEE Transactions on Microwave Theory and Techniques, IEEE Service Center, Piscataway, NJ, US, Bd. 53, Nr. 1, 1. Januar 2005, Seiten 22-31, ISSN: 0018-9480" wird ein Verfahren beschrieben, um ein Filter abzustimmen. Es wird gesagt, dass ein Resonator nach dem anderen abgestimmt wird. Zuerst werden alle Abstimmschrauben entfernt, damit die Resonanzfrequenz außerhalb der späteren Nutzfrequenz liegt. Im Folgenden wird ein Resonator nach dem anderen abgestimmt, indem die Abstimmschrauben nacheinander eingesetzt werden.

In "John B Ness: "A Unified Approach to the Design Measurement, and Tuning of Coupled-Resonator Filters", IEEE Transactions on Microwave Theory and Techniques, IEEE Service Center, Piscataway, NJ, US, Bd. 46, Nr. 4, 1. April 1998, ISSN: 0018-9480" wird ein Verfahren beschrieben, um gekoppelte Resonator-Filter abzustimmen. Es wird gesagt, dass aus den Reflektionsparametern von nacheinander abgestimmten Resonatoren alle Informationen entnommen werden können, um das Filter zu entwerfen und abzustimmen.

In "Ming Hui Chen: "Short-Circuit Tuning Method for Singly Terminated Filters", IEEE Transactions on Microwave Theory and Techniques, Vol. 25, No.12, 1. Dezember 1977, Seiten 1032-1036 wird ein Verfahren zum Abstimmen eines Filters beschrieben. Zuerst werden alle Abstimmschrauben entfernt, damit die Resonanzfrequenz außerhalb der späteren Nutzfrequenz liegt. Im Folgenden wird ein Resonator nach dem anderen abgestimmt, indem die Abstimmschrauben eingesetzt werden.

Die US 2002/0041221 A1 offenbart ein Hohlkammerfilter mit dielektrischen Resonatoren und einem koaxialen Signalleitungsanschluss, wobei der Innenleiter des koaxialen Signalleitungsanschlusses in ein Loch im Dielektrikum eingeführt wird, um eine bessere elektromagnetische Kopplung zu erzielen.

Aus der US 6,549,092 B1 ist ein Hochfrequenzfilter bekannt, das mehrere Resonatorkammern umfasst, die über Öffnungen miteinander verbunden sind. In jeder Resonatorkammer befinden sich ein dielektrisches Material und ein Innenleiter, wobei der Innenleiter einteilig mit dem Gehäuse ausgebildet ist. Über einen Speiseleiter wird der Innenleiter angeregt, wobei über diesen auch das dielektrische Material angeregt wird. Nachteilig an diesem Hochfrequenzfilter ist der aufwendige Aufbau, durch den sich zwingend größere Abweichungen bei den Filtereigenschaften in der Produktion ergeben.

Die Veröffentlichung von M. Höft und T. Magath, "Compact Base-Station Filters Using TM-Mode Dielectric Resonators" beschreibt den Aufbau eines Hochfrequenzfilters, das mehrere dielektrische Resonatoren aufweist. Die Kopplung zwischen den einzelnen Resonatoren erfolgt dabei parallel zur Ausbreitungsrichtung des H-Fells.

Nachteilig an diesem Aufbau ist, dass ein erhöhter Platzbedarf erforderlich ist, um die gewünschten Filtereigenschaften realisieren zu können.

Es ist daher die Aufgabe der hier vorliegenden Erfindung ein Hochfrequenzfilter zu schaffen, das sich insbesondere zur Übertagung von TM-Moden in transversaler Richtung eignet, wobei dieses Hochfrequenzfilter einerseits platzsparend und andererseits einfach und kostengünstig aufgebaut werden soll.

Die Aufgabe wird bezüglich des Hochfrequenzfilters durch die Merkmale des unabhängigen Anspruches 1 gelöst. Innerhalb des Anspruchs 14 wird ein Verfahren zum Abgleichen eines solchen Hochfrequenzfilters beschrieben. In den Unteransprüchen sind vorteilhafte Weiterbildungen des erfindungsgemäßen Hochfrequenzfilters oder des erfindungsgemäßen Verfahrens zum Abgleichen des Hochfrequenzfilters angegeben.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figur 1:: eine Explosionszeichnung des erfindungsgemäßen Hochfrequenzfilters;
- Figur 2:: eine Darstellung die erläutert, dass ein Magnetfeld senkrecht zur Signalübertragungsrichtung angeordnet ist;
- Figur 3: einen Längsschnitt durch das erfindungsgemäße Hochfrequenzfilter, der mehrere Resonatoren mit den jeweiligen Resonatorkammern zeigt, die über Koppelöffnungen in Trenneinrichtungen miteinander verbunden sind;
- Figur 4: einen Längsschnitt durch ein weiteres Ausführungsbeispiel des erfindungsgemäßen Hochfrequenzfilters, wobei Abstimmelemente unterschiedlich weit in die einzelnen Resonatorkammern eingeführt sind;
- Figur 5: einen Längsschnitt durch ein weiteres Ausführungsbeispiel des erfindungsgemäßen Hochfrequenzfilters, wobei eine Überkopplung zwischen zwei verschiedenen, nicht nebeneinander liegenden, Resonatorkammern stattfindet, und dabei das Abstimmelement in das Dielektrikum eintauchen kann;
- Figur 6: einen Längsschnitt durch ein weiteres Ausführungsbeispiel des erfindungsgemäßen Hochfrequenzfilters, wobei mehrere Überkopplungen zwischen zwei verschiedenen, nicht nebeneinander liegenden, Resonatorkammern stattfinden;
- Figur 7: einen Längsschnitt durch ein weiteres Ausführungsbeispiel des erfindungsgemäßen Hochfrequenzfilters, wobei die Resonatorkammern vollständig durch jeweils ein Dielektrikum ausgefüllt sind;
- Figur 8: einen Längsschnitt durch ein weiteres Ausführungsbeispiel des erfindungsgemäßen Hochfrequenzfilters, wobei die Resonatorkammern vollständig durch jeweils ein Dielektrikum ausgefüllt sind und wobei ein erster und ein zweiter Signalleitungsanschluss jeweils ein Dielektrikum außermittig kontaktiert;
- Figur 9A: einen Längsschnitt durch ein weiteres Ausführungsbeispiel des erfindungsgemäßen Hochfrequenzfilters, wobei die Dielektrika zumindest an ihrer Stirnseite einen elektrisch leitfähigen Überzug aufweisen und als Trenneinrichtung fungieren;
- Figur 9B: einen Längsschnitt durch ein weiteres Ausführungsbeispiel des erfindungsgemäßen Hochfrequenzfilters, wobei die Einsätze zusammen mit einem Gehäusedeckel und dem Gehäuseboden das Gehäuse bilden;
- Figur 10: ein Flussdiagramm, das erläutert, wie die Resonanzfrequenz und/oder die Koppelbandbreite eines Resonators eingestellt wird, um das erfindungsgemäße Hochfrequenzfilter abzugleichen;
- Figur 11: ein weiteres Flussdiagramm, das erläutert, wie die Resonanzfrequenzen und/oder die Koppelbandbreiten für die weiteren Resonatoren eingestellt werden, um das erfindungsgemäße Hochfrequenzfilter abzugleichen;
- Figur 12: ein weiteres Flussdiagramm, das erläutert, wie die Resonanzfrequenz und/oder die Koppelbandbreite für den Resonator in der Mitte des Hochfrequenzfilters eingestellt wird;
- Figur 13: ein weiteres Flussdiagramm, das erläutert, wie das erfindungsgemäße Hochfrequenzfilter abgeglichen wird, nachdem in jeder Trenneinrichtung zumindest eine Koppelöffnung geöffnet ist; und
- Figur 14: ein weiteres Flussdiagramm, das erläutert, durch welche Maßnahmen die Resonanzfrequenz und/oder die Koppelbandbreite innerhalb eines Resonators verändert werden kann.

Figur 1 zeigt ein Ausführungsbeispiel des erfindungsgemäßen Hochfrequenzfilters 1 in Explosionsdarstellung. Das erfindungsgemäße Hochfrequenzfilter 1 umfasst ein Gehäuse 2, welches einen Gehäuseboden 3 und einen vom Gehäuseboden 3 beabstandeten Gehäusedeckel 4 und eine zwischen dem Gehäuseboden 3 und dem Gehäusedeckel 4 umlaufende Gehäusewand 5 aufweist. Sowohl der Gehäusedeckel 4, als auch der Gehäuseboden 3 weisen zumindest eine Öffnung auf, über die ein Signalleitungsanschluss 30₁, 30₂, wie er später dargestellt wird, eingeführt werden kann. Dabei wird ein erster Signalleitungsanschluss 30₁ durch die Öffnung des Gehäusedeckels 4 dem Hochfrequenzfilter 1 zugeführt und ein zweiter Signalleitungsanschluss 30₂ durch die Öffnung im Gehäuseboden 3. Die Öffnungen im Gehäusedeckel 4 und im Gehäuseboden 3 müssen nicht im Zentrum des Gehäusebodens 3 oder des Gehäusedeckels 4 angeordnet sein. Es ist auch möglich, dass die Öffnungen außermittig angeordnet sind. Vorzugsweise können sowohl der Gehäusedeckel 4, als auch der dem Gehäusedeckel 4 gegenüberliegende Gehäuseboden 3 abgenommen werden. Im montierten Zustand des Hochfrequenzfilters 1 sind der Gehäusedeckel 4 und der Gehäuseboden 3 vorzugsweise mit der umlaufenden Gehäusewand 5 verschraubt.

Das Hochfrequenzfilter 1 weist außerdem noch eine Vielzahl an Resonatoren 6₁, 6₂, ..., 6ₙ auf, wobei jeder der n-Resonatoren 6₁, 6₂, ..., 6ₙ zumindest eine Resonatorkammer 7₁, 7₂, ..., 7ₙ umfasst. Bei n handelt es sich dabei um eine natürliche Zahl ≥ 1.

Innerhalb jeder Resonatorkammer 7₁, 7₂, ..., 7ₙ befindet sich zumindest ein Dielektrikum 8₁, 8₂, ..., 8ₙ. Dieses Dielektrikum 8₁, 8₂, ..., 8ₙ ist bevorzugt scheiben- oder zylinderförmig ausgebildet. Es erstreckt sich über das gesamte Volumen der jeweiligen Resonatorkammer 7₁, 7₂, ..., 7ₙ oder nur über einen Teil davon.

Die einzelnen Resonatorkammern 7₁, 7₂, ..., 7ₙ werden durch Trennreinrichtungen 9₁, 9₂, ... 9ₙ₋₁ voneinander getrennt. Bei diesen Trenneinrichtungen 9₁, 9₂, ... 9ₙ₋₁ handelt es sich bevorzugt um Trennscheiben. Diese Trenneinrichtungen 9₁, 9₂, ..., 9ₙ₋₁ bestehen aus einem elektrisch leitfähigen Material oder sind mit einem solchen überzogen. Jede dieser Trenneinrichtungen 9₁, 9₂, ..., 9ₙ₋₁ weist zumindest eine Koppelöffnung 10 auf. Die Größe, die geometrische Form, die Anzahl und die Anordnung der Koppelöffnung 10 innerhalb der jeweiligen Trenneinrichtung 9₁, 9₂, ..., 9ₙ₋₁ kann beliebig gewählt werden und sich von Trenneinrichtung 9₁, 9₂, ..., 9ₙ₋₁ zu Trenneinrichtung 9₁, 9₂, ..., 9ₙ₋₁ unterscheiden. Der Durchmesser der Koppelöffnungen 10 beträgt je nach Frequenzbereich beispielsweise nur den Bruchteil eines Millimeters. Er kann, insbesondere bei tiefen Frequenzen auch mehrere Millimeter betragen. Die Trenneinrichtungen 9₁, 9₂, ..., 9ₙ₋₁ sind bevorzugt dünner, als die Dielektrika 8₁, 8₂, ..., 8ₙ. Die Trenneinrichtungen 9₁, 9₂, ..., 9ₙ₋₁ sind bevorzugt nur wenige Millimeter dick, bevorzugt sind sie dünner als 3 Millimeter, weiter bevorzugt sind sie dünner als 2 Millimeter.

Die Trenneinrichtungen 9₁, 9₂, ..., 9ₙ₋₁ und das Gehäuse 2 sind als jeweils separate voneinander getrennte Bauteile ausgebildet. Die Trenneinrichtungen 9₁, 9₂, ..., 9ₙ₋₁ werden im montierten Zustand des Hochfrequenzfilters 1 von der umlaufenden Gehäusewand 5 des Hochfrequenzfilters 1 vollständig umgeben und sind lediglich und ausschließlich im Inneren des Hochfrequenzfilters 1 angeordnet. Sie werden bevorzugt nicht mit dem Gehäuse 2 verschraubt. Die Trenneinrichtungen 9₁, 9₂, ..., 9ₙ₋₁ können bei geöffnetem Gehäusedeckel 4 und/oder Gehäuseboden 3 in diesen eingesetzt werden. Dies bedeutet, dass sie kein Teil der Außenwand des Hochfrequenzfilters 1 darstellen. In einer Ausführungsform der Erfindung liegen die Trenneinrichtungen 9₁, 9₂, ..., 9ₙ₋₁ auf den jeweiligen Dielektrika 8₁, 8₂, ..., 8ₙ auf und stützen sich vorzugsweise ausschließlich über diese an dem Gehäuseboden 3 und/oder an dem Gehäusedeckel 4 des Hochfrequenzfilters 1 ab.

Jede Resonatorkammer 7₁, 7₂, ..., 7ₙ kann auch zumindest einen Einsatz 11₁, 11₂, ..., 11ₙ umfassen. Bei einem solchen Einsatz 11₁, 11₂, ..., 11ₙ handelt es sich bevorzugt um einen Ring, der sich mit seiner Außenfläche an einer Innenfläche der Gehäusewand 5 bevorzugt formschlüssig abstützt. Ein solcher Einsatz 11₁, 11₂, ..., 11_{n,} welcher elektrisch leitfähig ist, kann zur Einstellung des Volumens der Resonatorkammer 7₁, 7₂, ..., 7ₙ und damit zur Einstellung der Resonanzfrequenz verwendet werden.

Das Gehäuse 2 des Hochfrequenzfilters 1 ist vorzugsweise frei von Innenleitern gehalten, die mit einem Ende galvanisch mit dem Gehäuse 2 verbunden sind.

In dem Ausführungsbeispiel aus Figur 1 ist außerdem noch eine Zentralachse 12 dargestellt, die durch das Hochfrequenzfilter 1 verläuft. Die Signalübertragungsrichtung 21 entspricht dabei der Zentralachse 12. Die Resonatoren 6₁, 6₂, ..., 6ₙ sind dabei übereinander angeordnet. Jeder Resonator 6₁, 6₂, ..., 6ₙ hat daher maximal zwei direkt benachbarte Resonatoren 6₁, 6₂, ..., 6_{n,} wobei die Resonatoren 6₁, 6₂, ..., 6ₙ voneinander durch die jeweiligen Trenneinrichtungen 9₁, 9₂, ..., 9ₙ₋₁ getrennt sind. Eine Kopplung der einzelnen Resonatoren 6₁, 6₂, ..., 6ₙ ist nur über die jeweiligen Koppelöffnungen 10 innerhalb der Trenneinrichtungen 9₁, 9₂, ..., 9ₙ₋₁ möglich.

Die Kopplung der einzelnen Resonatoren 6₁, 6₂, ..., 6ₙ erfolgt dabei parallel oder überwiegend parallel zur Signalübertragungsrichtung 21. Das H-Feld 20 breitet sich dabei senkrecht oder mit einer Komponente überwiegend senkrecht zur Signalübertragungsrichtung 21 aus.

Alle Resonatoren 6₁, 6₂, ..., 6ₙ werden von der Zentralachse 12 durchsetzt. Die Zentralachse 12 trifft dabei senkrecht auf die Stirnseite der jeweiligen Dielektrika 8₁, 8₂, ..., 8ₙ auf.

Die Innenwandung des Gehäuses 5 des Hochfrequenzfilters 1 ist im Querschnitt bevorzugt zylinderförmig. Gleiches gilt auch für die Innenwandung der jeweiligen Einsätze 11₁, 11₂, ..., 11₀. Andere Formen im Querschnitt sind allerdings auch möglich. Beispielsweise können die Innenwandungen im Querschnitt der Form eines Rechtecks oder eines Quadrats oder eines Ovals oder eines regelmäßigen oder unregelmäßigen n-Polygons entsprechen oder diesem angenähert sein.

Figur 2 zeigt eine Darstellung, die erläutert, dass ein Magnetfeld 20 (H-Feld), senkrecht zur Signalübertragungsrichtung 21 angeordnet ist. Die Magnetfeldlinien breiten sich dabei radial um die Signalübertragungsrichtung 21 nach außen hin aus. Die Zentralachse 12 und die Signalübertragungsrichtung 21 sind bevorzugt deckungsgleich.

Figur 3 zeigt einen Längsschnitt durch das erfindungsgemäße Hochfrequenzfilter 1, der mehrere Resonatoren 6₁, 6₂, ..., 6ₙ mit den jeweiligen Resonatorkammern 7₁, 7₂, ..., 7ₙ zeigt, die über Koppelöffnungen 10 in den Trenneinrichtungen 9₁, 9₂, ..., 9ₙ₋₁ miteinander verbunden sind. Ein erster Signalleitungsanschluss 30₁ wird durch eine Öffnung im Gehäusedeckel 4 geführt. Ein zweiter Signalleitungsanschluss 30₂ wird dagegen durch eine Öffnung im Gehäuseboden 3 geführt. Die Öffnungen im Gehäusedeckel 4 und im Gehäuseboden 3 sind bevorzugt mittig angeordnet. Eine außermittige Anordnung ist ebenfalls möglich. Der erste Signalleitungsanschluss 30₁ berührt eine Stirnseite des ersten Dielektrikums 8₁. Dadurch wird das erste Dielektrikum 8₁ direkt durch den ersten Signalleitungsanschluss 30₁ angeregt. Der erste Signalleitungsanschluss 30₁ steht daher in Kontakt mit dem ersten Dielektrikum 8₁. Die Stirnseite des ersten Dielektrikums 8₁ steht in diesem Ausführungsbeispiel nicht in Kontakt mit dem Gehäusedeckel 4, was bedeutet, dass die Stirnseite 8₁ den Gehäusedeckel 4 nicht berührt. Der zweite Signalleitungsanschluss 30₂ berührt ebenfalls eine Stirnseite des n-ten Dielektrikums 8_{n,} und steht mit diesem in Kontakt. Dadurch wird das n-te Dielektrikum 8ₙ direkt durch den zweiten Signalleitungsanschluss 30₂ angeregt. Die Stirnseite des n-ten Dielektrikums berührt den Gehäuseboden 3 nicht, steht also mit diesem nicht in Kontakt. Das Hochfrequenzfilter 1 aus Figur 3 weist fünf Resonatoren 6₁, 6₂, 6₃, 6₄, ..., 6ₙ auf, die jeweils eine Resonatorkammer 7₁, 7₂, 7₃, 7₄, ..., 7ₙ besitzen. Jeder Resonator 6₁, 6₂, 6₃, 6₄, ..., 6ₙ ist durch eine Trenneinrichtung 9₁, 9₂, 9₃, ..., 9ₙ₋₁ von den anderen Resonatoren 6₁, 6₂, 6₃, 6₄, ..., 6ₙ getrennt. Jeder Resonator 6₁, 6₂, 6₃, 6₄, ..., 6ₙ umfasst ein Dielektrika 8₁, 8₂, 8₃, 8₄, ..., 8ₙ.

Die Signalleitungsanschlüsse 30₁ und 30₂ sind an verschiedenen, insbesondere an gegenüberliegenden Seiten des Gehäuses 2 an diesem angeordnet. Insbesondere durchsetzt der erste Signalleitungsanschluss 30₁ den Gehäusedeckel 4 und der zweite Signalleitungsanschluss 30₂ den Gehäuseboden 3 oder umgekehrt.

Die Dielektrika 8₁, 8₂, 8₃, 8₄, ..., 8ₙ können alle aus dem gleichen Material bestehen. Es ist auch möglich, dass nur einige der Dielektrika 8₁, 8₂, 8₃, 8₄, ..., 8ₙ aus dem gleichen Material bestehen und andere Dielektrika 8₁, 8₂, 8₃, 8₄, ..., 8ₙ aus einem anderen Material. Es können auch alle Dielektrika 8₁, 8₂, 8₃, 8₄, ..., 8ₙ aus verschiedenen Materialien gebildet sein.

In dem Ausführungsbeispiel aus Figur 3 füllen die einzelnen Dielektrika 8₁, 8₂, ..., 8ₙ das Volumen der jeweiligen Resonatorkammer 7₁, 7₂, ..., 7ₙ nicht vollständig aus. Die Dielektrika 8₁, 8₂, ..., 8ₙ weisen in diesem Ausführungsbeispiel die gleichen Abmessungen bezüglich ihrer jeweiligen Höhe und ihres jeweiligen Durchmessers auf. Die Einsätze 11₁, 11₂, 11₃, 11₄, ..., 11ₙ weisen alle den gleichen Außendurchmesser auf. Ihre Wandstärke, also der Innendurchmesser ist allerdings unterschiedlich. Dies bedeutet, dass das Volumen der einzelnen Resonatorkammern 7₁, 7₂, ..., 7ₙ unterschiedlich ist. Die Außenflächen der Einsätze 11₁, 11₂, ..., 11_{n,} also die Umfangswandung, steht in Kontakt mit einer Innenfläche der Gehäusewand 5. **Der elektrisch** leitfähige Gehäusedeckel 4 steht sowohl in elektrischem Kontakt mit einer Stirnseite des Gehäuses 5, als auch mit einer Stirnseite des ersten Einsatzes 11₁. Der Gehäuseboden 3 steht ebenfalls in elektrischem Kontakt mit dem Gehäuse 5 und einer Stirnseite des n-ten Einsatzes 11ₙ.

Es wird an dieser Stelle angemerkt, dass das Gehäuse 5 elektrisch leitfähig sein kann, also beispielsweise aus Metall bestehen kann, aber nicht muss. Mit anderen Worten kann das Gehäuse 5 aus jedem anderen beliebigen Material, insbesondere aus einem elektrisch nicht leitfähigen Material wie einem Dielektrikum oder Kunststoff, bestehen. Die Funktion des Gehäuses 5 ist, die im Inneren des Gehäuses 5 befindlichen Komponenten mechanisch zusammenzuhalten und mechanisch zu fixieren. Das Gehäuse 5 kann allerdings nur dann aus einem Dielektrikum bestehen, wenn sichergestellt ist, dass die Resonatorkammern 7₁, 7₂, ..., 7ₙ gegenüber der Umgebung des Hochfrequenzfilters 1 geschirmt sind. Eine solche Schirmung kann beispielsweise durch die Einsätze 11₁, 11₂, ..., 11ₙ erfolgen.

Die Trenneinrichtungen 9₁, 9₂, ..., 9ₙ₋₁ weisen einen Außendurchmesser auf, der bevorzugt einem Innendurchmesser der Gehäusewand 5 entspricht. Dies bedeutet, dass eine Außenfläche, also eine Umfangswandung jeder Trenneinrichtung 9₁, 9₂, ..., 9ₙ₋₁ die Innenfläche des Gehäuses 5 berührt, also in mechanischem Kontakt mit dieser steht. Die Koppelöffnungen 10 einer Trenneinrichtung 9₁, 9₂, ..., 9ₙ₋₁ können sich von den Koppelöffnungen der anderen Trenneirichtungen 9₁, 9₂, ..., 9ₙ₋₁ bezüglich ihrer Anordnung, also Ausrichtung und/oder ihrer Anzahl und/oder ihrer Größe und/oder ihrer Querschnittsform unterscheiden. Innerhalb des Ausführungsbeispiels aus Figur 3 weisen die Koppelöffnungen 10 der einzelnen Trenneinrichtungen 9₁, 9₂, ..., 9ₙ₋₁ einen unterschiedlichen Durchmesser auf und sind beispielsweise an unterschiedlichen Stellen der Trenneinrichtungen 9₁, 9₂, ..., 9ₙ₋₁ angeordnet. Die Koppelöffnungen 10 verbinden die einzelnen Resonatorkammern 7₁, 7₂, ..., 7ₙ miteinander, wobei sie einerseits von dem freien Volumen eines Resonators 6₁, 6₂, ..., 6ₙ oder von dem Dielektrikum 8₁, 8₂, ..., 8ₙ des Resonators 6₁, 6₂, ..., 6ₙ umgeben sind. Ein elektrisch leitfähiger Einsatz 11₁, 11₂, ..., 11ₙ kann eine Koppelöffnung 10 nicht überdecken. Es ist auch möglich, dass sich die Querschnittsform der einzelnen Koppelöffnungen 10 über die Länge, also über die Höhe verändert. Zwischen den einzelnen Trenneinrichtungen 9₁, 9₂, ..., 9ₙ₋₁ und den Einsätzen 11₁, 11₂, ..., 11ₙ besteht üblicherweise kein Hohlraum. Gleiches gilt bevorzugt auch für den ersten Einsatz 11₁ und den Gehäusedeckel 4, sowie für den n-ten Einsatz 11ₙ und den Gehäuseboden 3.

Zwischen den Einsätzen 11₁, 11₂, ..., 11ₙ sowie den Trenneinrichtungen 9₁, 9₂, ..., 9ₙ₋₁ und der Gehäusewand 5 besteht üblicherweise ebenfalls kein Abstand.

Die Dielektrika 8₁, 8₂, ..., 8ₙ stehen ebenfalls in Kontakt mit ihrer jeweiligen Trenneinrichtung 9₁, 9₂, ..., 9ₙ₋₁. Die Dielektrika 8₁, 8₂, ..., 8ₙ können dabei mit den jeweiligen Trenneinrichtungen 9₁, 9₂, ..., 9ₙ₋₁ verpresst und/oder verlötet sein.

Bevorzugt sind auch die Einsätze 11₁, 11₂, ..., 11ₙ mit den entsprechenden Trenneinrichtungen 9₁, 9₂, ..., 9ₙ₋₁ formschlüssig miteinander verpresst und/oder verlötet. Dadurch wird auch ein Verdrehen der einzelnen Elemente zueinander verhindert, wodurch sich die elektrischen Eigenschaften des Hochfrequenzfilters 1 über einen längeren Zeitraum nicht verändern.

Figur 4 zeigt einen Längsschnitt durch ein weiteres Ausführungsbeispiel des erfindungsgemäßen Hochfrequenzfilters 1. Das erste Dielektrikum 8₁ steht an seiner Stirnseite in Kontakt mit dem Gehäusedeckel 4. Ein Abstand zwischen dem ersten Dielektrikum 8₁ und dem Gehäusedeckel 4 liegt nicht vor. Gleiches gilt auch für das n-te Dielektrikum 8_{n,} welches mit seiner Stirnseite ebenfalls in Kontakt mit dem Gehäuseboden 3 steht. Ein Abstand zwischen dem n-ten Dielektrikum 8ₙ und dem Gehäuseboden 3 liegt nicht vor. Die Elemente des Hochfrequenzfilters 1 sind bevorzugt miteinander verpresst. Dieses Verpressen äußert sich beispielsweise dadurch, dass die einzelnen Dielektrika 8₁, 8₂, ..., 8ₙ teilweise in die einzelnen Trenneinrichtungen 9₁, 9₂, ..., 9ₙ₋₁ hinein ragen.

Das Hochfrequenzfilter 1 weist außerdem mehrere Abstimmelemente 40₁, 40₂, 40₃, 40₄, ..., 40ₙ auf. Zumindest je ein Abstimmelement 40₁, 40₂, ..., 40ₙ ist durch eine zusätzliche Öffnung 41₁, 41₂, 41₃, 41₄, ..., 41ₙ in die Resonatorkammer 7₁, 7₂, ..., 7ₙ des zumindest einen der n-Resonatoren 6₁, 6₂, ... 6ₙ eingeführt. Die Öffnungen 41₁, 41₂, ..., 41ₙ erstrecken sich durch die Gehäusewand 5 und durch den entsprechenden Einsatz 11₁, 11₂, ..., 11ₙ in die Resonatorkammer 7₁, 7₂, ..., 7ₙ hinein. Das entsprechende Abstimmelement 41₁, 41₂, ..., 41ₙ kann dann in die jeweilige Resonatorkammer 7₁, 7₂, ..., 7ₙ hinein oder herausgedreht werden. Der Abstand zwischen dem Abstimmelement 41₁, 41₂, ..., 41ₙ und dem jeweiligen Dielektrikum 8₁, 8₂, ..., 8ₙ ist veränderbar. Die jeweilige Öffnung 41₁, 41₂, ..., 41ₙ verläuft bevorzugt senkrecht zur Signalausbreitungsrichtung 21 und damit ebenfalls senkrecht zur Zentralachse 12.

Der Abstand des zumindest einen Abstimmelements 40₁, 40₂, ..., 40ₙ zu dem jeweiligen Dielektrikum 8₁, 8₂, ..., 8ₙ in der Resonatorkammer 7₁, 7₂, ..., 7ₙ ist soweit verringerbar, dass es mit dem Dielektrikum 8₁, 8₂, ..., 8ₙ in Kontakt steht, also dieses berührt.

Das erste Dielektrikum 8₁ in dem ersten Resonator 6₁ weist eine Vertiefung auf, in die die erste Signalleitung 30₁ hinein ragt. Dadurch wird die Kopplung verstärkt. Vorzugsweise steht die erste Signalleitung 30₁ in Kontakt mit dem Dielektrikum 8₁. Es wäre allerdings auch möglich, dass die erste Signalleitung 30₁ berührungsfrei zu dem ersten Dielektrikum 8₁ in diesem angeordnet ist. Gleiches gilt auch für das n-te Dielektrikum 8ₙ im n-ten Resonator 6ₙ. Die Vertiefung kann mittig oder außermittig an dem Dielektrikum 8₁, 8ₙ angebracht sein.

Figur 5 zeigt einen Längsschnitt durch ein weiteres Ausführungsbeispiel des erfindungsgemäßen Hochfrequenzfilters 1.

Das Dielektrikum 8₁ in der ersten Resonatorkammer 7₁ weist eine durchgängige Ausnehmung aus, durch die sich die erste Signalleitung 30₁ hindurch erstreckt. Die erste Signalleitung 30₁ kommt dabei direkt in Kontakt mit der ersten Trenneinrichtung 9₁. Gleiches gilt auch für den zweiten Signalleitungsanschluss 30₂, welcher sich durch eine durchgängige Ausnehmung in dem n-ten Dielektrikum 8ₙ des n-ten Resonators 6ₙ hindurch erstreckt und in Kontakt mit der n-1-ten Trenneinrichtung 9ₙ₋₁ steht. Vorzugsweise stehen die jeweiligen Signalleitungsanschlüsse 30₁, 30₂ auch in Kontakt mit dem jeweiligen Dielektrikum 8₁, 8_{n,} das von diesen durchsetzt wird. Sie könnten allerdings zu diesen auch berührungsfrei angeordnet sein. Die durchgängige Ausnehmung kann mittig oder außermittig an dem Dielektrikum 8₁, 8ₙ angebracht sein.

Der Teil des Signalleitungsanschlusses 30₁, 30₂, welcher in Kontakt mit den jeweiligen Dielektrikum 8₁, 8ₙ oder mit der jeweiligen Trenneinrichtung 9₁, 9ₙ₋₁ steht, verläuft parallel zur Zentralachse 12, bzw. parallel zur Signalübertragungsrichtung 21. Die anderen Teile des Signalleitungsanschlusses 30₁, 30₂ müssen nicht parallel zur Signalübertragungsrichtung 21, bzw. zur Zentralachse 12 verlaufen. Bevorzugt verlaufen diejenigen Teile der beiden Signalleitungsanschlüsse 30₁, 30₂ parallel zur Signalübertragungsrichtung 21, die sich innerhalb der ersten oder n-ten Resonatorkammer 7₁, 7ₙ befinden.

Das zweite Dielektrikum 8₂ in der zweiten Resonatorkammer 7₂ weist außerdem eine Einbuchtung auf, so dass ein zweites Abstimmelement 40₂ in das zweite Dielektrikum 8₂ eintauchen kann.

Die Einsätze 11₁, 11₂, ..._{,} 11ₙ von zumindest zwei nicht direkt aneinander angrenzenden Resonatoren 6₁, 6₂, ..., 6ₙ weisen eine Öffnung 50₁, 50₂ auf. Die zumindest beiden Öffnungen 50₁, 50₂ werden durch einen Kanal 51 miteinander verbunden, wobei dieser Kanal 51 bevorzugt parallel zu der Signalausbreitungsrichtung 21, also parallel zur Zentralachse 12 verläuft. Dieser Kanal 51 verläuft zumindest teilweise innerhalb der Gehäusewand 5. Es ist auch möglich, dass dieser Kanal vollständig innerhalb der Gehäusewand 5 verläuft. Es ist auch möglich, dass dieser Kanal nicht innerhalb der Gehäusewand 5 verläuft, sondern einzig durch die Einsätze 11₁, 11₂, ..., 11ₙ und die dazwischen liegenden Trenneinrichtungen 9₁, 9₂, ..., 9ₙ₋₁.

Innerhalb dieses Kanals 51 verläuft ein elektrischer Leiter 52. Dieser elektrische Leiter 52 koppelt die zumindest beiden Resonatoren 6₁, 6ₙ kapazitiv und/oder induktiv miteinander. Ein erstes Ende 53₁ des elektrischen Leiters 52 ist mit der ersten Trenneinrichtung 9₁ verbunden. Das erste Ende 53₁ des elektrischen Leiters 52 verläuft dabei bevorzugt parallel zur Signalausbreitungsrichtung 21 und damit parallel zur Zentralachse 12. Ein zweites Ende 53₂ des elektrischen Leiters 52 ist mit der n-1-ten Trenneinrichtung 9ₙ₋₁ galvanisch verbunden. Das zweite Ende 53₂ verläuft ebenfalls bevorzugt parallel zur Signalausbreitungsrichtung 21 und damit parallel zur Zentralachse 12. Das erste und das zweite Ende 53₁, 53₂ können mit den jeweiligen Trenneinrichtungen 9₁, 9₂, ... 9ₙ₋₁ beispielsweise mittels einer Lötverbindung verbunden werden. Durch den elektrischen Leiter 52 wird eine Überkopplung zwischen zwei Resonatoren 6₁, 6₂, ... 6ₙ erreicht, wodurch eine steilere Filterflanke des Hochfrequenzfilters 1 erreicht werden kann.

Der elektrische Leiter 52, der innerhalb des Kanals 51 verläuft, ist innerhalb diesem bevorzugt über nicht dargestellte dielektrische Abstandselemente von den Wänden, die den Kanal 51 umschließen, elektrisch getrennt und durch diese in seiner Position gehalten.

Figur 6 zeigt einen Längsschnitt durch ein weiteres Ausführungsbeispiel des erfindungsgemäßen Hochfrequenzfilters 1. In diesem Ausführungsbeispiel gibt es zwei Überkopplungen. Eine erste Überkopplung findet zwischen dem ersten Resonator 6₁ und dem n-ten Resonator 6ₙ statt. Ein elektrischer Leiter 52 koppelt diese beiden Resonatoren 6₁, 6ₙ miteinander. Ein erstes Ende 53₁ des elektrischen Leiters 52 ist diesmal allerdings mit dem Gehäusedeckel 4 verbunden.

Eine zweite Überkopplung findet zwischen dem zweiten Resonator 6₂ und dem vierten Resonator 6₄ statt. Ein elektrischer Leiter 60 koppelt diese beiden Resonatoren 6₂, 6₄ miteinander. Ein erstes Ende 61₁ des zweiten elektrischen Leiters 60 ist mit der zweiten Trenneinrichtung 9₂ verbunden. Ein zweites Ende 61₂ des elektrischen Leiters ist mit der n-1-ten Trenneinrichtung 9ₙ₋₁ verbunden. Gestrichelt dargestellt ist eine Möglichkeit, dass das zweite Ende 61₂ des zweiten elektrischen Leiters 60 auch mit der dritten Trenneinrichtung 9₃ verbunden sein könnte.

Damit sich die Filtereigenschaften während des Betriebs nicht ändern, sind die innerhalb des Hochfrequenzfilters 1 angeordneten Elemente gegen Verdrehen gesichert. Dies geschieht durch mehrere Verdrehschutzelemente 62, die ein Verdrehen verhindern. Die Verdrehschutzelemente 62 können aus einer Kombination zwischen einem Vorsprung und einer Aufnahmeöffnung bestehen. Beispielsweise kann der Gehäusedeckel 4 einen Vorsprung aufweisen, der in eine entsprechende Aufnahmeöffnung innerhalb des ersten Einsatzes 11₁ eingreift. Die Verdrehschutzelemente 62 sind bevorzugt zwischen zumindest einer der n-1-Trenneinrichtungen 9₁, 9₂, ..., 9ₙ und dem zumindest einen Einsatz 11₁, 11₂, ..., 11ₙ und/oder dem angrenzenden Dielektrikum 8₁, 8₂, ..., 8ₙ angebracht. Bevorzugt wird allerdings je ein Verdrehschutzelement 62 zwischen dem Gehäuseboden 3 und/oder dem Gehäusedeckel 4 und/oder der Gehäusewand 5 und dem Einsatz 11₁ in der ersten Resonatorkammer 7₁ und dem Einsatz 11ₙ in der n-ten Resonatorkammer 7ₙ angebracht, der das gegenseitige Verdrehen derjenigen Elemente verhindert, die am nächsten am ersten und/oder am zweiten Signalleitungsanschluss 30₁, 30₂ angeordnet sind. Dadurch wird auch ein Verdrehen derjenigen Elemente verhindert, die weiter innen in dem Hochfrequenzfilter 1 angeordnet sind.

Das Hochfrequenzfilter 1 ist bevorzugt in Stapelbauweise realisiert, wobei alle Resonatoren 6₁, 6₂, ..., 6ₙ übereinander angeordnet sind. Die Verdrehschutzelemente 62 verhindern dabei, dass sich die elektrischen Eigenschaften der einzelnen Resonatoren 6₁, 6₂, ..., 6ₙ zu denen beispielsweise die Resonanzfrequenzen gehören, verändern.

Figur 7 zeigt einen Längsschnitt durch ein weiteres Ausführungsbeispiel des erfindungsgemäßen Hochfrequenzfilters 1. Die einzelnen Resonatorkammern 7₁, 7₂, ..., 7ₙ sind dabei vollständig durch das jeweilige Dielektrikum 8₁, 8₂, ..., 8ₙ ausgefüllt. Die Höhe jedes Dielektrikums 8₁, 8₂, ..., 8ₙ entspricht der Höhe des jeweiligen Einsatzes 11₁, 11₂, ..., 11ₙ. Der Außendurchmesser jedes Dielektrikums 8₁, 8₂, ..., 8ₙ entspricht in etwa dem Innendurchmesser des jeweiligen Einsatzes 11₁, 11₂, ..., 11ₙ. Das Dielektrikum 8₁, 8₂, ..., 8ₙ liegt mit seiner Umfangswandung an einer Innenwandung des jeweiligen Einsatzes 11₁, 11₂, ..., 11ₙ formschlüssig an.

Figur 8 zeigt einen Längsschnitt durch ein weiteres Ausführungsbeispiel des erfindungsgemäßen Hochfrequenzfilters 1. Der erste Signalleitungsanschluss 30₁ kontaktiert das erste Dielektrikum 8₁ außermittig. Gleiches gilt für den zweiten Signalleitungsanschluss 30₂, welcher das n-te Dielektrikum außermittig kontaktiert. Trotz der Tatsache, dass die Dielektrika 8₁, 8₂, ..., 8ₙ das Volumen ihrer jeweiligen Resonatorkammer 7₁, 7₂, ..., 7ₙ vollständig ausfüllen, kann ebenfalls eine Überkopplung zwischen zwei nicht direkt benachbarten Resonatoren 6₁, 6₂, ..., 6ₙ erreicht werden. Innerhalb des Ausführungsbeispiels aus Figur 8 findet eine Überkopplung zwischen dem ersten Resonator 6₁ und dem dritten Resonator 6₃ statt. Das erste Dielektrikum 8₁ und das dritte Dielektrikum 8₃, also die Dielektrika 8₁, 8₂, ..., 8ₙ zwischen deren Resonatoren 6₁, 6₂, ..., 6ₙ eine Überkopplung stattfinden soll, weisen in Längsrichtung einen bevorzugt durchgehenden Schlitz 80 auf. Dieser durchgehende Schlitz 80 kann beispielsweise mittels einer Diamantsäge in das aus einer Keramik bestehende Dielektrikum 8₁, 8₂, ..., 8ₙ eingebracht werden. Innerhalb dieses Schlitzes 80 ist zumindest das erste Ende 53₁ und das zweite Ende 53₂ des elektrischen Leiters 52 angeordnet.

Figur 9A zeigt einen Längsschnitt durch ein weiteres Ausführungsbeispiel des erfindungsgemäßen Hochfrequenzfilters 1. Die Trenneinrichtung 9₁, 9₂, ..., 9ₙ₋₁ ist dabei integraler Bestandteil jedes Dielektrika 8₁, 8₂, ..., 8ₙ. Dies bedeutet, dass eine oder beide Stirnseiten jedes der n-Dielektrika 8₁, 8₂, ..., 8ₙ mit einer Metallschicht überzogen sind. Diese Metallschicht stellt dann eine der n-1-Trenneinrichtungen 9₁, 9₂, ..., 9ₙ₋₁ dar. Eine Ausnehmung 90 innerhalb der Metallschicht, also innerhalb des Überzugs, stellt dabei eine Koppelöffnung 10 zwischen zwei Resonatoren 6₁, 6₂, ..., 6ₙ dar. Aneinander angrenzende Dielektrika 8₁, 8₂, ..., 8ₙ besitzen die Ausnehmungen 90 innerhalb des Überzugs aus der Metallschicht jeweils an den gleichen Stellen, so dass eine Kopplung in Signalausbreitungsrichtung 21 ermöglicht wird.

Figur 9B zeigt eine abgewandelte Ausführungsform aus Figur 9A. Im Unterschied zu Figur 9A bilden die Einsätze 11₁, 11₂, ..., 11ₙ die Gehäusewand 5. Das Gehäuse 2 wird in diesem Fall aus den Einsätzen 11₁, 11₂, ..., 11_{n,} dem Gehäuseboden 3 und dem Gehäusedeckel 4 gebildet. Die Einsätze 11₁, 11₂, ..., 11ₙ werden vorzugsweise durch Schrauben 91 miteinander verbunden, die sich weiter vorzugsweise parallel zur Zentralachse 12 erstrecken. Eine ergänzende oder alternative Verbindung durch einen Kleber oder durch eine Löt- und/oder Schweißverbindung ist ebenfalls möglich. Die Einsätze 11₁, 11₂, ..., 11ₙ könnten ebenfalls durch eine Rastverbindung werkzeugfrei miteinander verbunden werden. In diesem Fall könnte ein Vorsprung an der Oberfläche eines Einsatzes 11₁, 11₂, ..., 11_{n,} die (die Oberfläche) parallel zu dem Gehäusedeckel 4 oder Gehäuseboden 3 verläuft, in eine Öffnung des benachbarten Einsatzes 11₁, 11₂, ..., 11ₙ eingeführt werden, wobei der Vorsprung durch eine Drehbewegung derart in der Öffnung verschoben wird, dass sich die Einsätze 11₁, 11₂, ..., 11ₙ nichtmehr voneinander lösen, wenn lediglich eine Kraft entlang der Zentralachse 12 aufgebracht wird.

Für den Fall, dass die Trenneinrichtungen 9₁, 9₂, ..., 9ₙ₋₁ nicht in Form einer Beschichtung auf den Dielektrika 8₁, 8₂, ..., 8ₙ ausgebildet sind, wären diese zwischen den Einsätzen 11₁, 11₂, ..., 11ₙ angeordnet. Sie könnten dann entweder einen Teil der Außenwandung der Gehäusewand 5 darstellen oder in einer Einbuchtung der Einsätze 11₁, 11₂, ..., 11_{n,} in deren Bereich die Einsätze 11₁, 11₂, ..., 11ₙ eine verringerte Dicke aufweisen, angeordnet sein. In diesem Fall wären die Trenneinrichtungen 9₁, 9₂, ..., 9ₙ₋₁ von außen unsichtbar.

Figur 10 zeigt ein Flussdiagramm, welches erläutert, wie die Resonanzfrequenz und/oder die Koppelbandbreite für einen Resonator 6₁, 6₂, ..., 6ₙ eingestellt wird, um den erfindungsgemäßen Hochfrequenzfilter 1 abzugleichen. Zu Beginn wird eine Zählervariable X mit 0 definiert. Anschließend wird der Verfahrensschritt S₁ ausgeführt. Innerhalb des Verfahrensschritts S₁ werden alle Koppelöffnungen 10 der 1+x-ten Trenneinrichtung und/oder der n-1-ten Trenneinrichtung geschlossen. Mit Blick auf den Längsschnitt in Figur 4 wären dies die Koppelöffnungen 10 in der ersten Trenneinrichtung 9₁ und in der letzten Trenneinrichtung 9ₙ₋₁.

Im Anschluss daran wird der Verfahrensschritt S₂ ausgeführt. Innerhalb des Verfahrensschritts S₂ wird der Reflexionsfaktor an dem ersten Signalleitungsanschluss 30₁ und/oder an dem zweiten Signalleitungsanschluss 30₂ gemessen. Der gemessene Reflexionsfaktor wird einzig aus den geometrischen Eigenschaften des ersten und des n-ten Resonators 6₁, 6ₙ bestimmt.

Im Anschluss daran wird der Verfahrensschritt S₃ ausgeführt. Innerhalb des Verfahrensschritts S₃ wird die Resonanzfrequenz und/oder die Koppelbandbreite des ersten und/oder des n-ten Resonators 6₁, 6ₙ auf einen bestimmten Wert eingestellt. Im Wechsel dazu wird wiederum der Verfahrensschritt S₂ ausgeführt, um den geänderten Reflexionsfaktor erneut zu messen, um dann festzustellen, ob der Verfahrensschritt S₃ abermalig ausgeführt werden muss, oder ob die eingestellten Werte für die Resonanzfrequenz und/oder der Koppelbandbreite den gewünschten Werten bereits entsprechen.

Das Abgleichen des erfindungsgemäßen Hochfrequenzfilters 1 erfolgt von außen nach innen, also beginnend bei den Resonatoren 6₁, 6ₙ die an den ersten und/oder zweiten Signalleitungsanschlüssen 30₁, 30₂ angeordnet sind. Nach und nach werden sukzessiv weitere Resonatoren 6₂, 6₃, ..., 6ₙ₋₂ durch Öffnen der jeweiligen Koppelöffnungen hinzu geschalten. Dieser Vorgang wird beispielsweise in Figur 11 beschrieben.

Figur 11 zeigt ein weiteres Flussdiagramm, welches erläutert, wie die Resonanzfrequenzen und/oder die Koppelbandbreiten für die weiteren Resonatoren 6₂, 6₃, ..., 6ₙ₋₁ eingestellt werden, um den erfindungsgemäßen Hochfrequenzfilter 1 abzugleichen. Für den Fall, dass die Resonanzfrequenzen und/oder die Koppelbandbreite für den ersten Resonator 6₁ und/oder für den n-ten Resonator 6ₙ eingestellt worden sind, wird der Verfahrensschritt S₄ ausgeführt. Innerhalb des Verfahrensschritts S₄ wird zumindest eine Koppelöffnung 10 der 1+X-ten Trenneinrichtung und/oder der n-1-X-ten Trenneinrichtung geöffnet. Mit Hinblick auf Figur 4 wäre dies die Koppelöffnung 10 in den Trenneinrichtungen 9₁ und 9ₙ₋₁.

Im Anschluss daran wird der Verfahrensschritt S₅ ausgeführt. Innerhalb des Verfahrensschritts S₅ wird der Wert von X um 1 erhöht. Im Anschluss daran wird der Verfahrensschritt S₆ aufgeführt, in dem erneut die Verfahrensschritte S₁, S₂, S₃, S₄, S₅ ausgeführt werden und zwar so lange, bis alle Koppelöffnungen 10 geöffnet sind. Dies bedeutet, dass im Anschluss daran mit Blick auf Figur 4 die Koppelöffnungen 10 der Trenneinrichtung 9₂ und die Koppelöffnungen 10 der Trenneinrichtung 9₃ geschlossen werden. Es wird abermals der Reflexionsfaktor am ersten Signalleitungsanschluss 30₁ und/oder am zweiten Signalleitungsanschluss 30₂ gemessen. Im Anschluss daran wird abermals die Resonanzfrequenz und/oder die Koppelbandbreite der beiden ersten und der beiden letzten Resonatoren 6₁, 6₂ und 6_{n,} 6ₙ₋₁ eingestellt.

Im Anschluss daran wird der Wert für X abermals um 1 erhöht, also der Verfahrensschritt S₅ erneut durchgeführt.

Anhand von Figur 4 ist zu sehen, dass es eine ungerade Anzahl an Resonatoren 6₁, 6₂, ..., 6ₙ gibt. Der Resonator 6₃, also der Resonator in der Mitte des erfindungsgemäßen Hochfrequenzfilters 1 wird beim Verfahren zum Abgleichen des Hochfrequenzfilters 1 einmal für die Berechnung des Reflexionsfaktors an dem ersten Signalleitungsanschluss 30₁ und einmal für die Berechnung des Reflexionsfaktors an dem zweiten Signalleitungsanschluss 30₂ verwendet.

Dieser Sachverhalt findet sich in dem Flussdiagramm aus Figur 12 wieder, welches erläutert, wie die Resonanzfrequenz und/oder die Koppelbandbreite für den Resonator in der Mitte des Hochfrequenzfilters 1 eingestellt wird. Für den Fall, dass X den Wert (n-1) /2 erreicht, was in dem Ausführungsbeispiel aus Figur 4 dem Wert "2" entspricht, werden die Verfahrensschritte S₇ und/oder S₈ und S₉ durchgeführt.

Innerhalb des Verfahrensschritts S₇ werden die Koppelöffnungen 10 der X-ten Trenneinrichtung geöffnet und die Koppelöffnungen 10 der X+1-ten Trenneinrichtung geschlossen. In dem Ausführungsbeispiel aus Figur 4 würden die Koppelöffnungen in der Trenneinrichtung 9₂ geöffnet und in der Trenneinrichtung 9₃ geschlossen werden. Im Anschluss daran wird der Reflexionsfaktor am ersten Signalleitungsanschluss 30₁ gemessen und die Resonanzfrequenz und/oder die Koppelbandbreite entsprechend eingestellt werden.

Stattdessen oder alternativ dazu wird in dem Verfahrensschritt S₈ die Koppelöffnung 10 der X+1-ten Trenneinrichtung geöffnet und die Koppelöffnungen 10 der X-ten Trenneinrichtung geschlossen. In dem Ausführungsbeispiel aus Figur 4 würden in diesem Fall die Koppelöffnungen 10 in der Trenneinrichtung 9₂ geschlossen werden, wohingegen die Koppelöffnung 10 innerhalb der Trenneinrichtung 9₃ geöffnet werden würden. Im Anschluss daran wird der Verfahrensschritt S₂ erneut ausgeführt und der Reflexionsfaktor am zweiten Signalleitungsanschluss 30₂ gemessen. Im Anschluss daran wird der Verfahrensschritt S₃ ausgeführt, in welchem die Resonanzfrequenz und/oder die Koppelbandbreite eingestellt werden.

Die Resonanzfrequenz und/oder die Koppelbandbreite des Resonators in der Mitte des erfindungsgemäßen Hochfrequenzfilters 1 muss derart eingestellt werden, dass sowohl für den Reflexionsfaktor am ersten Signalleitungsanschluss 30₁, als auch für den Reflexionsfaktor am zweiten Signalleitungsanschluss 30₂ ein annehmbarer Wert erreicht wird. Ggf. müssen hierzu Kompromisse eingegangen werden.

Im Anschluss daran wird der Verfahrensschritt S₉ ausgeführt und es werden die Koppelöffnungen der X-ten und der X+1-ten Trenneinrichtung geöffnet. In diesem Zustand sind alle Koppelöffnungen 10 in allen Trenneinrichtungen 9₁, 9₂, ..., 9ₙ₋₁ geöffnet. Dieser Zustand tritt automatisch nach Durchlaufen des Flussdiagrams aus Figur 11 ein, wenn es eine gerade Anzahl von Resonatoren 6₁, 6₂, ..., 6ₙ gibt.

Für den Fall, dass in jeder Trenneinrichtung 9₁, 9₂, ..., 9ₙ mindestens eine Koppelöffnung 10 geöffnet ist, werden die Verfahrensschritte S₂, S₁₀ und S₃ ausgeführt, die in dem Flussdiagramm aus Figur 13 dargestellt sind. Der Verfahrensschritt S₂, welcher bereits mit Bezug auf Figur 10 erläutert worden ist, wird ausgeführt. Innerhalb dieses Verfahrensschritts wird ein Reflexionsfaktor am ersten Signalleitungsanschluss 30₁ und/oder am zweiten Signalleitungsanschluss 30₂ gemessen.

Im Anschluss daran wird der Verfahrensschritt S₁₀ ausgeführt. Innerhalb des Verfahrensschritts S₁₀ werden der Vorwärts-Transmissionsfaktor und/oder der Rückwärts-Transmissionsfaktor ermittelt.

Im Anschluss daran werden nochmals die Resonanzfrequenz und/oder die Koppelbandbreite auf einen bestimmten Wert eingestellt, bzw. fein justiert. Dies erfolgt in dem Verfahrensschritt S₃. Eine Wiederholung der Verfahrensschritte S₂ und S₁₀ ist dabei so oft möglich, wie im Verfahrensschritt S₃ noch nicht der gewünschte Zielwert für die Resonanzfrequenz und/oder die Koppelbandbreite erreicht worden ist.

Figur 14 zeigt ein weiteres Flussdiagramm, welches erläutert, durch welche Maßnahmen die die Resonanzfrequenz und/oder die Koppelbandbreite innerhalb eines Resonators 6₁, 6₂, ..., 6ₙ verändert werden kann. Innerhalb des Verfahrensschritts S₃ können die nachfolgenden Verfahrensschritte einzeln oder in Kombination miteinander durchgeführt werden. Der Verfahrensschritt S₁₁ beschreibt, dass die Resonanzfrequenz und/oder die Koppelbandbreite dadurch eingestellt werden können, dass der Durchmesser der jeweiligen Resonatorkammer 7₁, 7₂, ..., 7ₙ durch Austauschen des Einsatzes 11₁, 11₂, ..., 11ₙ durch einen anderen mit geänderten Abmessungen, insbesondere mit einem geänderten Innendurchmesser erfolgen kann.

Alternativ oder in Ergänzung zu dem Verfahrensschritt S₁₁ kann der Verfahrensschritt S₁₂ durchgeführt werden. Innerhalb des Verfahrensschritts S₁₂ kann eine vorgesehene Trenneinrichtung 9₁, 9₂, ..., 9ₙ₋₁ gedreht werden, so dass die Koppelöffnungen 10 anders angeordnet sind. Es ist auch möglich, dass die Trenneinrichtung 9₁, 9₂, ..., 9ₙ durch eine andere ausgetauscht wird, wobei die Koppelöffnungen 10 eine andere Anordnung und/oder eine andere Anzahl und/oder eine andere Größe und/oder eine andere Geometrie aufweisen.

Optional und/oder in Ergänzung zu den Verfahrensschritten S₁₁ und/oder S₁₂ kann der Verfahrensschritt S₁₃ ausgeführt werden. Eine Änderung der Resonanzfrequenz und/oder der Koppelbandbreite kann auch durch ein weiteres Eindrehen und/oder Ausdrehen von zumindest einem Abstimmelement 40₁, 40₂, ..., 40ₙ in die jeweilige Resonatorkammer 7₁, 7₂, ..., 7ₙ erfolgen. In eine Resonatorkammer 7₁, 7₂, ..., 7ₙ können auch mehr als ein Abstimmelement 40₁, 40₂, ..., 40ₙ ein- oder ausgedreht werden.

In Ergänzung oder alternativ zu den Verfahrensschritten S₁₁, S₁₂ und/oder S₁₃ kann auch der Verfahrensschritt S₁₄ ausgeführt werden. Innerhalb des Verfahrensschritts S₁₄ kann zumindest ein Dielektrikum 8₁, 8₂, ..., 8ₙ in einer Resonatorkammer 7₁, 7₂, ..., 7ₙ durch ein anderes Dielektrikum 8₁, 8₂, ..., 8ₙ getauscht werden, welches geänderte Abmessungen, insbesondere in seiner Höhe und/oder seines Durchmessers aufweist.

Innerhalb des Verfahrensschritts S₁, oder jedes Mal wenn Koppelöffnungen 10 geschlossen werden sollen, geschieht dies bevorzugt dadurch, dass die jeweilige Trenneinrichtung 9₁, 9₂, ... 9ₙ durch eine solche getauscht wird, welche über keine Koppelöffnungen 10 verfügt.

## Patentansprüche

1. Hochfrequenzfilter (1) mit einem Gehäuse (2) mit den folgenden Merkmalen:
- zumindest n Resonatoren (6₁, 6₂, ..., 6ₙ), die je eine Resonatorkammer (7₁, 7₂, ..., 7ₙ) umfassen, die von dem Gehäuse (2) umschlossen sind, wobei n ≥ 2, oder n ≥ 3, oder n ≥ 4, oder n ≥ 5 ist;
- zumindest n Dielektrika (8₁, 8₂, ..., 8ₙ), von denen zumindest je eines in einer Resonatorkammer (7₁, 7₂, ..., 7ₙ) der n Resonatoren (6₁, 6₂, ..., 6ₙ) angeordnet ist;
- das Hochfrequenzfilter (1) weist n-1 Trenneinrichtungen (9₁, 9₂, ..., 9ₙ₋₁) auf;
- die Resonatorkammern (7₁, 7₂, ..., 7ₙ) der n Resonatoren (6₁, 6₂, ..., 6ₙ) sind aneinander in Signalübertragungsrichtung (21) angeordnet, die senkrecht zum H-Feld (20) liegt, wobei jede Resonatorkammer (7₁, 7₂, ..., 7ₙ) maximal an zwei andere Resonatorkammern (7₁, 7₂, ..., 7ₙ) angrenzt und von jeder durch eine Trenneinrichtung (9₁, 9₂, ..., 9ₙ₋₁) getrennt ist;
- jede der n-1 Trenneinrichtungen (9₁, 9₂, ..., 9ₙ₋₁) weist zumindest eine Koppelöffnung (10) auf, über die die angrenzenden Resonatorkammern (7₁, 7₂, ..., 7ₙ) miteinander gekoppelt sind;
- die Kopplung zwischen den Resonatorkammern (7₁, 7₂, ..., 7ₙ) erfolgt senkrecht oder mit einer Komponente überwiegend senkrecht zum H-Feld (20);
- ein erster Signalleitungsanschluss (30₁) ist über eine erste Öffnung im Gehäuse (2) mit dem zumindest einen Dielektrikum (8₁) des ersten Resonators (6₁) gekoppelt; das Dielektrikum (8₁) in der Resonatorkammer (7₁) des ersten Resonators (6₁) weist eine durchgängige Ausnehmung auf, durch die sich der erste Signalleitungsanschluss (30₁) hindurch erstreckt, wodurch der erste Signalleitungsanschluss (30₁) in Kontakt mit der ersten Trenneinrichtung (9₁) steht;
und/oder
- ein zweiter Signalleitungsanschluss (30₂) ist über eine zweite Öffnung im Gehäuse (2) mit dem Dielektrikum (8ₙ) des n-ten Resonators (6ₙ) gekoppelt;
das Dielektrikum (8ₙ) in der Resonatorkammer (7ₙ) des n-ten Resonators (6ₙ) weist eine durchgängige Ausnehmung auf, durch die sich der zweite Signalleitungsanschluss (30₂) hindurch erstreckt, wodurch der zweite Signalleitungsanschluss (30₂) in Kontakt mit der n-1-ten Trenneinrichtung (9ₙ₋₁) steht.

2. Hochfrequenzfilter nach Anspruch 1, **gekennzeichnet durch** die folgenden Merkmale:
- der erste Signalleitungsanschluss (30₁), der in die durchgängige Ausnehmung des Dielektrikums (8₁) in der Resonatorkammer (7₁) des ersten Resonators (6₁) eingreift, steht mit diesem Dielektrikum (8₁) in Kontakt oder ist berührungsfrei zu diesem Dielektrikum (8₁) angeordnet; und/oder
- der zweite Signalleitungsanschluss (30₂), der in die durchgängige Ausnehmung des Dielektrikums (8ₙ) in der Resonatorkammer (7ₙ) des n-ten Resonators (6ₙ) eingreift, steht mit diesem Dielektrikum (8ₙ) in Kontakt oder ist berührungsfrei zu diesem Dielektrikum (8ₙ) angeordnet.

3. Hochfrequenzfilter nach Anspruch 1 oder 2, **gekennzeichnet durch** das folgende Merkmal:
- die n Resonatoren (6₁, 6₂, ..., 6ₙ) sind in Signalübertragungsrichtung (21) und/oder entlang einer Zentralachse (12) angeordnet, wobei sich das H-Feld (20) radial um die Zentralachse (12) und/oder um die Signalübertragungsrichtung (21) nach außen hin erstreckt.

4. Hochfrequenzfilter nach einem der Ansprüche 1 bis 3, **gekennzeichnet durch** das folgende Merkmal:
- zumindest eine der n Resonatorkammern (7₁, 7₂, ..., 7ₙ) und/oder eines der n Dielektrika (8₁, 8₂, ..., 8ₙ) ist zylinderförmig.

5. Hochfrequenzfilter nach einem der Ansprüche 1 bis 4, **gekennzeichnet durch** die folgende Merkmale:
- jede der n-1 Trenneinrichtungen (9₁, 9₂, ..., 9ₙ₋₁) besteht aus einem Trennblättchen, das aus Metall und/oder aus einer Metalllegierung besteht oder Metall und/oder eine Metalllegierung umfasst; oder
- eine oder beide Stirnseiten jedes der n Dielektrika (8₁, 8₂, ..., 8ₙ) ist mit einer Metallschicht überzogen, wobei diese Metallschicht dann eine der n-1 Trenneinrichtungen (9₁, 9₂, ..., 9ₙ₋₁) darstellt, wobei das zumindest eine Dielektrikum (8₁, 8₂, ..., 8ₙ) mit der zumindest einen der n-1 Trenneinrichtungen (9₁, 9₂, ..., 9ₙ₋₁) einteilig ausgebildet ist und wobei zumindest eine Ausnehmung (90) in dem Überzug der Metallschicht die zumindest eine Koppelöffnung (10) bildet.

6. Hochfrequenzfilter nach einem der Ansprüche 1 bis 5, **gekennzeichnet durch** die folgenden Merkmale:
- das Gehäuse (2) umfasst einen Gehäuseboden (3) und einen vom Gehäuseboden (3) beabstandeten Gehäusedeckel (4) ;
- zwischen dem Gehäuseboden (3) und dem Gehäusedeckel (4) :
a) ist eine umlaufende Gehäusewand (5) angeordnet; oder
b) sind zumindest ein Einsatz (11₁, 11₂, ..., 11ₙ) und eine umlaufende Gehäusewand (5) angeordnet, wobei der zumindest eine Einsatz (11₁, 11₂, ..., 11ₙ) von der umlaufenden Gehäusewand (5) umschlossen ist; oder
c) ist zumindest ein Einsatz (11₁, 11₂, ..., 11ₙ) angeordnet, der eine Gehäusewand (5) bildet.

7. Hochfrequenzfilter nach Anspruch 6, **gekennzeichnet durch** das weitere Merkmal:
- ein Durchmesser zumindest einer Resonatorkammer (7₁, 7₂, ..., 7ₙ) der n Resonatoren (6₁, 6₂, ..., 6ₙ) wird durch zumindest einen Einsatz (11₁, 11₂, ..., 11ₙ), der sich an der Gehäusewand (5) anlehnt, vorgegeben.

8. Hochfrequenzfilter nach Anspruch 7, **gekennzeichnet durch** die weiteren Merkmale:
- die Einsätze (11₁, 11₂, ..., 11ₙ) von zumindest zwei nicht direkt aneinander angrenzenden n Resonatoren (6₁, 6₂, ..., 6ₙ) weisen eine Öffnung (50₁, 50₂) auf;
- die zumindest beiden Öffnungen (50₁, 50₂) werden durch einen Kanal (51) miteinander verbunden, wobei dieser zumindest teilweise innerhalb der Gehäusewand (5) verläuft;
- ein elektrischer Leiter (52) verläuft innerhalb des Kanals (51);
- der elektrische Leiter (52) koppelt die zumindest beiden Resonatoren (6₁, 6₂, ..., 6ₙ) kapazitiv und/oder induktiv miteinander.

9. Hochfrequenzfilter nach einem der Ansprüche 6 bis 8, **gekennzeichnet durch** das weitere Merkmal:
- das Dielektrikum (8₁) im ersten Resonator (6₁) steht mit der ersten Trenneinrichtung (9₁) in Kontakt und das Dielektrikum (8ₙ) im n-ten Resonator (6ₙ) steht mit der n-1-ten Trenneinrichtung (9ₙ₋₁) in Kontakt oder die Dielektrika (8₂, ..., 8ₙ₋₁) der übrigen n-2 Resonatoren (6₂, ..., 6ₙ₋₁) stehen mit beiden, die jeweilige Resonatorkammer (7₂, ..., 7ₙ₋₁) begrenzenden Trenneinrichtungen (9₁, 9₂, ..., 9ₙ₋₁) in Kontakt.

10. Hochfrequenzfilter nach einem der Ansprüche 1 bis 9, **gekennzeichnet durch** die weiteren Merkmale:
- die n Dielektrika (8₁, 8₂, ..., 8ₙ) sind scheibenförmig; oder
- alle oder zumindest eines der n Dielektrika (8₁, 8₂, ..., 8ₙ) füllen ein Volumen der Resonatorkammer (7₁, 7₂, ..., 7ₙ) ihrer jeweiligen n Resonatoren (6₁, 6₂, ..., 6ₙ) vollständig oder teilweise aus.

11. Hochfrequenzfilter nach einem der Ansprüche 1 bis 10, **gekennzeichnet durch** das weitere Merkmal:
- die Anordnung oder die Größe zumindest einer Koppelöffnung (10) einer der n-1 Trenneinrichtungen (9₁, 9₂, ..., 9ₙ₋₁) ist vollständig oder teilweise unterschiedlich zu der Anordnung oder der Größe einer Koppelöffnung (10) einer anderen der n-1 Trenneinrichtungen (9₁, 9₂, ..., 9ₙ₋₁).

12. Hochfrequenzfilter nach einem der Ansprüche 1 bis 11, **gekennzeichnet durch** die weiteren Merkmale:
- die Resonatorkammer (7₁, 7₂, ..., 7ₙ) zumindest eines der n Resonatoren (6₁, 6₂, ..., 6ₙ) weist zumindest eine zusätzliche Öffnung (41₁, 41₂, ..., 41ₙ) nach außerhalb des Gehäuses (2) auf;
- zumindest ein Abstimmelement (40₁, 40₂, ..., 40ₙ) ist durch diese zumindest eine zusätzliche Öffnung (41₁, 41₂, ..., 41ₙ) in die Resonatorkammer (7₁, 7₂, ..., 7ₙ) des zumindest einen der n Resonatoren (6₁, 6₂, ..., 6ₙ) eingeführt;
- der Abstand zwischen dem Abstimmelement (40₁, 40₂, ..., 40ₙ), das durch die zumindest eine zusätzliche Öffnung (41₁, 41₂, ..., 41ₙ) in die Resonatorkammer (7₁, 7₂, ..., 7ₙ) des zumindest einen der n Resonatoren (6₁, 6₂, ..., 6ₙ) eingeführt ist, ist zu dem jeweiligen Dielektrikum (8₁, 8₂, ..., 8ₙ) innerhalb der Resonatorkammer (7₁, 7₂, ..., 7ₙ) veränderbar.

13. Hochfrequenzfilter nach Anspruch 12, **gekennzeichnet durch** die weiteren Merkmale:
- der Abstand des zumindest einen Abstimmelements (40₁, 40₂, ..., 40ₙ) zu dem jeweiligen Dielektrikum (8₁, 8₂, ..., 8ₙ) in der Resonatorkammer (7₁, 7₂, ..., 7ₙ) des zumindest einen der n Resonatoren (6₁, 6₂, ..., 6ₙ) ist soweit verringerbar, dass es mit diesem in Kontakt steht; oder
- das Dielektrikum (8₁, 8₂, ..., 8ₙ) in der Resonatorkammer (7₁, 7₂, ..., 7ₙ) des zumindest einen der n Resonatoren (6₁, 6₂, ..., 6ₙ) weist eine Einbuchtung auf, wobei der Abstand des zumindest einen Abstimmelements (40₁, 40₂, ..., 40ₙ) zu dem jeweiligen Dielektrikum (8₁, 8₂, ..., 8ₙ) in der Resonatorkammer (7₁, 7₂, ..., 7ₙ) des zumindest einen der n Resonatoren (6₁, 6₂, ..., 6ₙ) soweit verringerbar ist, dass dieses in die Einbuchtung des jeweiligen Dielektrikums (8₁, 8₂, ..., 8ₙ) eintaucht.

14. Verfahren zum Abgleichen eines Hochfrequenzfilters, der nach einem der Ansprüche 1 bis 13 aufgebaut ist, **gekennzeichnet durch** die folgenden Verfahrensschritte:
- Schließen (S₁) aller Koppelöffnungen (10) der 1+X-ten Trenneinrichtung und/oder der n-1-X-ten Trenneinrichtung, mit X = 0;
- Messen (S₂) eines Reflexionsfaktors am ersten Signalleitungsanschluss (30₁) und/oder Messen eines Reflexionsfaktors am zweiten Signalleitungsanschluss (30₂);
- Einstellen (S₃) der Resonanzfrequenz und/oder der Koppelbandbreite auf einen gewünschten Wert.

15. Verfahren zum Abgleichen eines Hochfrequenzfilters, nach Anspruch 14, **gekennzeichnet durch** die folgenden Verfahrensschritte:
- Öffnen (S₄) zumindest einer der Koppelöffnungen (10) der 1+X-ten Trenneinrichtung und/oder der n-1-X-ten Trenneinrichtung;
- Erhöhen (S₅) von X um eins;
- Erneutes Ausführen (S₆) der Verfahrensschritte Schließen (S₁), Messen (S₂), Einstellen (S₃), Öffnen (S₄) und Erhöhen (S₅), bis alle Koppelöffnungen (10) geöffnet sind.

16. Verfahren zum Abgleichen eines Hochfrequenzfilters, nach Anspruch 15, **dadurch gekennzeichnet, dass** der Verfahrensschritt erneutes Ausführen (S₆) bei einer ungeraden Anzahl an Resonatorkammern (7₁, 7₂, ..., 7ₙ) die folgenden Verfahrensschritte umfasst wenn X den Wert (n-1)/2 erreicht:
- Öffnen (S₇) zumindest einer der Koppelöffnungen (10) der X-ten Trenneinrichtung und Schließen aller Koppelöffnungen (10) der X+1-ten Trenneinrichtung und Messen (S₂) eines Eingangsreflexionsfaktors am ersten Signalleitungsanschluss (30₁) und Einstellen (S₃) der Resonanzfrequenz und/oder der Koppelbandbreite auf einen gewünschten Wert und/oder
- Öffnen (S₈) zumindest einer der Koppelöffnungen (10) der X+1-ten Trenneinrichtung und Schließen aller Koppelöffnungen (10) der X-ten Trenneinrichtung und Messen (S₂) eines Eingangsreflexionsfaktors am zweiten Signalleitungsanschluss (30₂) und Einstellen (S₃) der Resonanzfrequenz und/oder der Koppelbandbreite auf einen gewünschten Wert; und
- Öffnen (S₉) der zumindest einen Koppelöffnung (10) der X-ten und X+1-ten Trenneinrichtungen.

17. Verfahren zum Abgleichen eines Hochfrequenzfilters, nach Anspruch 15 oder 16, **dadurch gekennzeichnet, dass** für den Fall, dass in jeder Trenneinrichtung (9₁, 9₂, ..., 9ₙ₋₁) zumindest eine Koppelöffnung (10) geöffnet ist folgende Verfahrensschritte ausgeführt werden:
- Messen (S₂) eines Reflexionsfaktors am ersten Signalleitungsanschluss (30₁) oder Messen eines Reflexionsfaktors am zweiten Signalleitungsanschluss (30₂); oder Messen (S₁₀) eines Vorwärts-Transmissionsfaktors oder Messen eines Rückwärts-Transmissionsfaktors; und
- Einstellen (S₃) der Resonanzfrequenzen oder der Koppelbandbreite auf einen gewünschten Wert.

18. Verfahren zum Abgleichen eines Hochfrequenzfilters, nach Anspruch 14, 15, 16 oder 17 unter Berücksichtigung zumindest einem der Ansprüche 7, 8, 10, 12, 13, **dadurch gekennzeichnet, dass** der Verfahrensschritt Einstellen die folgenden Verfahrensschritte umfasst:
- Verändern des Durchmessers (S₁₁) der Resonatorkammer (7₁, 7₂, ..., 7ₙ) von zumindest einem Resonator (6₁, 6₂, ..., 6ₙ) durch Austauschen des zumindest einen Einsatzes (11₁, 11₂, ..., 11ₙ) durch einen anderen Einsatz (11₁, 11₂, ..., 11ₙ) mit geänderten Abmessungen; oder
- Austauschen (S₁₄) des Dielektrikums (8₁, 8₂, ..., 8ₙ) in der Resonatorkammer (7₁, 7₂, ..., 7ₙ) von zumindest einem Resonator (6₁, 6₂, ..., 6ₙ) durch ein anderes Dielektrikum (8₁, 8₂, ..., 8ₙ) mit geänderten Abmessungen.

## Claims

1. High-frequency filter (1) having a housing (2), comprising the following features:
- at least n resonators (6₁, 6₂, ..., 6ₙ), each of which comprises a resonator chamber (7₁, 7₂, ..., 7ₙ) surrounded by the housing (2), where n>2, or n>3, or n>4, or n>5;
- at least n dielectrics (8₁, 8₂, ..., 8ₙ), at least one of which is arranged in a resonator chamber (7₁, 7₂, ..., 7ₙ) of the n resonators (6₁, 6₂, ..., 6ₙ) ;
- the high-frequency filter (1) comprises n-1 isolation devices (9₁, 9₂, ..., 9ₙ₋₁) ;
- the resonator chambers (7₁, 7₂, ..., 7ₙ) of the n resonators (6₁, 6₂, ..., 6ₙ) are arranged next to each other in signal transmission direction (21) which is perpendicular to the H-field (20), wherein each resonator chamber (7₁, 7₂, ..., 7ₙ) adjoins at most two other resonator chambers (7₁, 7₂, ..., 7ₙ) and is separated from each other by an isolation device (9₁, 9₂, ..., 9ₙ₋₁) ;
- each of the n-1 isolation devices (9₁, 9₂, ..., 9ₙ₋₁) having at least one coupling opening (10) through which the adjacent resonator chambers (7₁, 7₂, ..., 7ₙ) are coupled to one another;
- the coupling between the resonator chambers (7₁, 7₂, ..., 7ₙ) taking place at a right angle or with one component predominantly at a right angle to the H field (20);
- a first signal line terminal (30₁) is coupled via a first opening in the housing (2) to the at least one dielectric (8₁) of the first resonator (6₁);
the dielectric (8₁) in the resonator chamber (7₁) of the first resonator (6₁) has a continuous recess through which the first signal line terminal (30₁) extends, so that the first signal line terminal (30₁) is in contact with the first isolation device (9₁); and/or
- a second signal line terminal (30₂) is coupled via a second opening in the housing (2) to the dielectric (8ₙ) of the nth resonator (6ₙ);
the dielectric (8ₙ) in the resonator chamber (7ₙ) of the n-th resonator (6ₙ) has a continuous recess through which the second signal line terminal (30₂) extends, so that the second signal line terminal (30₂) is in contact with the n-1-th isolation device (9ₙ₋₁).

2. High-frequency filter according to claim 1, **characterized by** the following features:
- the first signal line terminal (30₁), which engages in the continuous recess in the dielectric (8₁) in the resonator chamber (7₁) of the first resonator (6₁), is in contact with this dielectric (8₁) or is arranged without contact with this dielectric (8₁); and/or
- the second signal line terminal (30₂), which engages in the continuous recess in the dielectric (8ₙ) in the resonator chamber (7ₙ) of the n-th resonator (6ₙ), is in contact with this dielectric (8ₙ) or is arranged without contact with this dielectric (8ₙ).

3. High-frequency filter according to claim 1 or 2, **characterized by** the following feature:
- the n resonators (6₁, 6₂, ..., 6ₙ) are arranged in a signal transmission direction (21) and/or along a central axis (12), wherein the H field (20) extends radially outward around the central axis (12) and/or around the signal transmission direction (21).

4. High-frequency filter according to any of claims 1 to 3, **characterized by** the following feature:
- at least one of the n resonator chambers (7₁, 7₂, ..., 7ₙ) and/or one of the n dielectrics (8₁, 8₂, ..., 8ₙ) is cylindrical in shape.

5. High-frequency filter according to any of claims 1 to 4, **characterized by** the following features:
- each of the n-1 isolation devices (9₁, 9₂, ..., 9ₙ₋₁) consists of an isolation plate, which is made of metal and/or a metal alloy or comprises metal and/or a metal alloy; or
- one or both front faces of each of the n dielectrics (8₁, 8₂, ..., 8ₙ) is coated with a metal layer, wherein this metal layer then represents one of the n-1 isolation devices (9₁, 9₂, ..., 9ₙ₋₁), wherein the at least one dielectric (8₁, 8₂, ..., 8ₙ) is designed in one piece with the at least one of the n-1 isolation devices (9₁, 9₂, ..., 9ₙ₋₁) and wherein at least one recess (90) in the coating of the metal layer forms the at least one coupling opening (10).

6. High-frequency filter according to any of claims 1 to 5, **characterized by** the following features:
- the housing (2) comprises a housing bottom (3) and a housing cover (4) spaced from the housing bottom (3);
- between the housing bottom (3) and the housing cover (4) :
a) a peripheral housing wall (5) is arranged; or
b) at least one insert (11₁, 11₂, ..., 11ₙ) and a peripheral housing wall (5) are arranged, wherein the at least one insert (11₁, 11₂, ..., 11ₙ) is surrounded by the peripheral housing wall (5); or
c) at least one insert (11₁, 11₂, ..., 11ₙ) is arranged, forming a housing wall (5).

7. High-frequency filter according to claim 6, **characterized by** the following feature:
- a diameter of at least one resonator chamber (7₁, 7₂, ..., 7ₙ) of the n resonators (6₁, 6₂, ..., 6ₙ) is predetermined by at least one insert (11₁, 11₂, ..., 11ₙ), which rests against the housing wall (5).

8. High-frequency filter according to claim 7, **characterized by** the following features:
- the inserts (11₁, 11₂, ..., 11ₙ) of at least two of the n resonators (6₁, 6₂, ..., 6ₙ) that are not directly adjacent to one another have an opening (50₁, 50₂);
- the at least two openings (50₁, 50₂) are interconnected by a channel (51), wherein this channel runs at least partially inside the housing wall (5);
- an electrical conductor (52) runs inside the channel (51) ;
- the electrical conductor (52) couples the at least two resonators (6₁, 6₂, ..., 6ₙ), capacitively and/or inductively to one another.

9. High-frequency filter according to any of the claims 6 to 8, **characterized by** the following feature:
- the dielectric (8₁) in the first resonator (6₁) is in contact with the first isolation device (9₁) and the dielectric (8ₙ) in the n-th resonator (6ₙ) is in contact with the n-1-th isolation device (9ₙ₋₁) or the dielectrics (8₂, .., 8ₙ₋₁), of the remaining n-2 resonators (6₂, ..., 6ₙ₋₁) are in contact with both isolation devices (9₁, 9₂, ..., 9ₙ₋₁), limiting the respective resonator chamber (7₂, ..., 7ₙ₋₁).

10. High-frequency filter according to any of claims 1 to 9, **characterized by** the following features:
- the n dielectrics (8₁, 8₂, ..., 8ₙ), are disk-shaped; or
- all or at least one of the n dielectrics (8₁, 8₂, ..., 8ₙ) completely or partially fill a volume of the resonator chamber (7₁, 7₂, ..., 7ₙ) of their respective n resonators (6₁, 6₂, ..., 6ₙ).

11. High-frequency filter according to any of claims 1 to 10, **characterized by** the following feature:
- the arrangement or the size of at least one coupling opening (10) of one of the n-1 isolation devices (9₁, 9₂, ..., 9ₙ₋₁) is completely or partially different from the arrangement or the size or the cross-sectional shape of a coupling opening (10) of another one of the n-1 isolation devices (9₁, 9₂, ..., 9ₙ₋₁).

12. High-frequency filter according to any of claims 1 to 11, **characterized by** the following features:
- the resonator chamber (7₁, 7₂, ..., 7ₙ) of at least one of the n resonators (6₁, 6₂, ..., 6ₙ) has at least one additional opening (41₁, 41₂, ..., 41ₙ) to the outside of the housing (2);
- at least one tuning element (40₁, 40₂, ..., 40ₙ) is inserted through this at least one additional opening (41₁, 41₂, ..., 41ₙ) into the resonator chamber (7₁, 7₂, ..., 7ₙ) of the at least one of the n resonators (6₁, 6₂, ..., 6ₙ);
- the distance between the tuning element (40₁, 40₂, ..., 40ₙ) inserted through the at least one additional opening (41₁, 41₂, ..., 41ₙ) into the resonator chamber (7₁, 7₂, ..., 7ₙ) of the at least one of the n resonators (6₁, 6₂, ..., 6ₙ) is variable to the respective dielectric (8₁, 8₂, ..., 8ₙ) within the resonator chamber (7₁, 7₂, ..., 7ₙ).

13. High-frequency filter according to claim 12, **characterized by** the following features:
- the distance between the at least one tuning element (40₁, 40₂, ..., 40ₙ) and the respective dielectric (8₁, 8₂, ..., 8ₙ) in the resonator chamber (7₁, 7₂, ..., 7ₙ) of the at least one of the n resonators (6₁, 6₂, ..., 6ₙ) can be reduced to the extent that it is in contact therewith; or
- the dielectric (8₁, 8₂, ..., 8ₙ) in the resonator chamber (7₁, 7₂, ..., 7ₙ) of the at least one of the n resonators (6₁, 6₂, ..., 6ₙ) has an indentation, wherein the distance from the at least one tuning element (40₁, 40₂, ..., 40ₙ) to the respective dielectric (8₁, 8₂, ..., 8ₙ) in the resonator chamber (7₁, 7₂, ..., 7ₙ) of the at least one of the n resonators (6₁, 6₂, ..., 6ₙ) can be reduced to the extent that it is immersed into the indentation in the respective dielectric (8₁, 8₂, ..., 8ₙ).

14. A method for adjusting a high-frequency filter which is designed according to any of claims 1 to 13, **characterized by** the following method steps:
- closing (S₁) of all coupling openings (10) of the 1+X-th isolation device and/or the n-1-X-th isolation device where X=0;
- measuring (S₂) a reflection factor on the first signal line terminal (30₁) and/or measuring a reflection factor on the second signal line terminal (30₂);
- setting (S₃) the resonant frequency and/or the coupling bandwidth at a desired level.

15. Method for adjusting a high-frequency filter according to claim 14, **characterized by** the following method steps:
- opening (S₄) at least one of the coupling openings (10) of the 1+X-th isolation device and/or the n-1-X-th isolation device;
- incrementing X by one;
- carrying out (S₆) the process steps again: closing (S₁), measuring (S₂), setting (S₃), opening (S₄) and incrementing (S₅), until all the coupling openings (10) have been opened.

16. Method for adjusting a high-frequency filter according to claim 15, **characterized by** that in the case of an odd number of resonator chambers (7₁, 7₂, ..., 7ₙ) when X reaches the value (n-1)/2, the method step carrying out (S₆) further includes the following method steps:
- opening (S₇) at least one of the coupling openings (10) of the X-th isolation device and closing all the coupling openings (10) of the X+1-th isolation device and measuring (S₂) an input reflection factor on the first signal line terminal (30₁) and setting (S₃) the resonant frequency and/or the coupling bandwidth at a desired level; and/or
- opening (S₈) at least one of coupling openings (10) of the X+1-th isolation device and closing all the coupling openings (10) of the X-th isolation device and measuring (S₂) an input reflection factor on the second signal line terminal (30₂) and setting (S₃) the resonant frequency and/or the coupling bandwidth at the desired level; and
- opening (S₉) the at least one coupling opening (10) of the X-th and X+1-th isolation devices.

17. Method for adjusting a high-frequency filter according to claim 15 or 16, **characterized in that,** in the event that at least one coupling opening (10) is opened in each isolation device (9₁, 9₂, ..., 9ₙ₋₁), the following method steps are carried out:
- measuring (S₂) a reflection factor on the first signal line terminal (30₁) or measuring a reflection factor on the second signal line terminal (30₂); or
measuring (S₁₀) a forward transmission factor or measuring a reverse transmission factor; and
- setting (S₃) the resonant frequencies or the coupling bandwidth at the desired level.

18. Method of adjusting a high frequency filter according to claim 14, 15, 16 or 17 taking into account at least one of claims 7, 8, 10, 12, 13, **characterised in that** the method step adjusting comprises the following method steps:
- changing the diameter (S₁₁) of the resonator chamber (7₁, 7₂, ..., 7ₙ) of at least one resonator (6₁, 6₂, ..., 6ₙ) by replacing the at least one insert (11₁, 11₂, ..., 11ₙ) by another insert (11₁, 11₂, ..., 11ₙ) having different dimensions; or
- replacing (S₁₄) the dielectric (8₁, 8₂, ..., 8ₙ) in the resonator chamber (7₁, 7₂, ..., 7ₙ) of at least one resonator (6₁, 6₂, ..., 6ₙ) by another dielectric (8₁, 8₂, ..., 8ₙ) having different dimensions.

## Revendications

1. Filtre haute fréquence (1), doté d'un boîtier (2), avec les caractéristiques suivantes :
- au moins n résonateurs (6₁, 6₂, ..., 6ₙ) qui comprennent chacun une chambre de résonateur (7₁, 7₂, ..., 7ₙ) qui est entourée du boîtier (2), où n est ≥ 2, ou n est ≥ 3, ou n est ≥ 4, ou n est ≥ 5 ;
- au moins n diélectriques (8₁, 8₂, ..., 8ₙ), parmi lesquels, chaque fois, est associé au moins un des n résonateurs (6₁, 6₂, ..., 6ₙ) dans une chambre de résonateurs (7₁, 7₂, ..., 7ₙ);
- le filtre haute fréquence (1) présente n-1 dispositifs de séparation (9₁, 9₂, ..., 9ₙ₋₁) ;
- les chambres de résonateurs (7₁, 7₂, ..., 7ₙ) des n résonateurs (6₁, 6₂, ..., 6ₙ) sont disposées les unes dans les autres dans la direction de transmission de signal (21) qui se situe perpendiculairement par rapport au champ H (20), chaque chambre de résonateur (7₁, 7₂, ..., 7ₙ) étant limitrophe au maximum de deux autres chambres de résonateurs (7₁, 7₂, ..., 7ₙ) et étant séparée de chacune d'entre elles par un dispositif de séparation (9₁, 9₂, ..., 9ₙ₋₁) ;
- chacun des n-1 dispositifs de séparation (9₁, 9₂, ..., 9ₙ₋₁) présente au moins un orifice de couplage (10) par le biais duquel les chambres de résonateurs (7₁, 7₂, ..., 7ₙ) limitrophes sont couplées ;
- le couplage entre les chambres de résonateurs (7₁, 7₂, ..., 7ₙ) a lieu perpendiculairement, ou avec une composante principalement perpendiculaire, par rapport au champ H (20) ;
- une première connexion de ligne de signal (30₁) est couplée avec l'au moins un diélectrique (8₁) du premier résonateur (6₁) par le biais d'un premier orifice dans le boîtier (2) ; le diélectrique (8₁) dans la chambre de résonateur (7₁) du premier résonateur (6₁) présente une cavité allant de part en part, à travers laquelle la première connexion de ligne de signal (30₁) s'étend, ce par quoi la première connexion de ligne de signal (30₁) est en contact avec le premier dispositif de séparation (9₁) ; et/ou
- une deuxième connexion de ligne de signal (30₂) est couplée avec le diélectrique (8ₙ) du n^{ième} résonateur (6ₙ) par le biais d'un deuxième orifice dans le boîtier (2) ;
le diélectrique (8ₙ) dans la chambre de résonateur (7ₙ) du n^{ième} résonateur (6ₙ) présente une cavité allant de part en part à travers laquelle la deuxième connexion de ligne de signal (30₂) s'étend, ce par quoi la deuxième connexion de ligne de signal (30₂) est en contact avec le n^{ième} dispositif de séparation (9ₙ₋₁).

2. Filtre haute fréquence selon la revendication 1, **caractérisé par** les particularités suivantes :
- la première connexion de ligne de signal (30₁), qui se met en prise dans la cavité de part en part du diélectrique (8₁) dans la chambre de résonateur (7₁) du premier résonateur (6₁), est en contact avec ce diélectrique (8₁) ou est disposée sans contact par rapport à ce diélectrique (8₁) ; et/ou
- la deuxième connexion de ligne de signal (30₂), qui se met en prise dans la cavité de part en part du diélectrique (8ₙ) dans la chambre de résonateur (7ₙ) du n^{ième} résonateur (6ₙ), est en contact avec ce diélectrique (8ₙ) ou est disposée sans contact par rapport à ce diélectrique (8ₙ).

3. Filtre haute fréquence selon la revendication 1 ou la revendication 2, **caractérisé par** la particularité suivante :
- les n résonateurs (6₁, 6₂, ..., 6ₙ) sont disposés dans la direction de transmission de signal (21) et/ou le long d'un axe central (12), le champ H (20) s'étendant radialement vers l'extérieur autour de l'axe central (12) et/ou autour de la direction de transmission de signal (21).

4. Filtre haute fréquence selon l'une des revendications 1 à 3, **caractérisé par** la particularité suivante :
- au moins une des n chambres de résonateurs (7₁, 7₂, ..., 7ₙ), et/ou un des n diélectriques (8₁, 8₂, ..., 8ₙ), est de forme cylindrique.

5. Filtre haute fréquence selon l'une des revendications 1 à 4, **caractérisé par** les particularités suivantes :
- chacun des n-1 dispositifs de séparations (9₁, 9₂, ..., 9ₙ₋₁) est constitué de feuillets de séparation qui sont constitués de métal et/ou d'un alliage métallique ; ou
- une face avant ou les deux de chacun des n diélectriques (8₁, 8₂, ..., 8ₙ) est revêtue d'une couche de métal, cette couche de métal représente alors un des n-1 dispositifs de séparation (9₁, 9₂, ..., 9ₙ₋₁), l'au moins un diélectrique (8₁, 8₂, ..., 8ₙ) étant conçu en une pièce unique avec l'au moins un des n-1 dispositifs de séparation (9₁, 9₂, ..., 9ₙ₋₁) et l'au moins une cavité (90) formant l'au moins un orifice de couplage (10) dans le revêtement de la couche de métal.

6. Filtre haute fréquence selon l'une des revendications 1 à 5, **caractérisé par** les particularités suivantes :
- le boîtier (2) comprend un fond de boîtier (3) et un couvercle de boîtier (4), espacé du fond de boîtier (3) ;
- il y disposé, entre le fond de boîtier (3) et le couvercle de boîtier (4) :
a) une paroi de boîtier (5) périphérique ; ou
b) au moins une pièce d'insertion (11₁, 11₂, ..., 11ₙ) et une paroi de boîtier (5) périphérique, l'au moins une pièce d'insertion (11₁, 11₂, ..., 11ₙ) étant entourée par la paroi de boîtier (5) périphérique ; ou
c) au moins une pièce d'insertion (11₁, 11₂, ..., 11ₙ) disposée qui forme une paroi de boîtier (5).

7. Filtre haute fréquence selon la revendication 6, **caractérisé par** la particularité suivante :
- un diamètre d'au moins une chambre de résonateur (7₁, 7₂, ..., 7ₙ) des n résonateurs (6₁, 6₂, ..., 6ₙ) est prédéfini par au moins une pièce d'insertion (11₁, 112, ..., 11ₙ) qui s'appuie contre la paroi de boîtier (5).

8. Filtre haute fréquence selon la revendication 7, **caractérisé par** les particularités suivantes :
- les pièces d'insertion (11₁, 11₂, ..., 11ₙ) d'au moins deux des n résonateurs (6₁, 6₂, ..., 6ₙ) n'étant pas directement limitrophes présentent un orifice (50₁, 50₂);
- les au moins deux orifices (50₁, 50₂) sont reliés ensemble par un canal (51), celui-ci s'étendant au moins partiellement à l'intérieur de la paroi de boîtier (5) ;
- un conducteur électrique (52) s'étend à l'intérieur du canal (51) ;
- le conducteur électrique (52) accouple les au moins deux résonateurs (6₁, 6₂, ..., 6ₙ) de manière capacitive et/ou inductive.

9. Filtre haute fréquence selon l'une des revendications 6 à 8, **caractérisé par** la particularité suivante :
- le diélectrique (8₁) dans le premier résonateur (6₁) est en contact avec le premier dispositif de séparation (9₁) et le diélectrique (8ₙ) dans le n^{ième} résonateur (6ₙ) est en contact avec le n^{moins unième} dispositif de séparation (9ₙ₋₁) ou les diélectriques (8₂, ..., 8ₙ₋₁) des n-2 résonateurs (6₂, ..., 6ₙ₋₁) restants sont en contact avec deux dispositifs de séparation (9₁, 9₂, ..., 9ₙ₋₁) limitrophes des chambres de résonateur (7₂, ..., 7ₙ₋₁) respectives.

10. Filtre haute fréquence selon l'une des revendications 1 à 9, **caractérisé par** les particularités suivantes :
- les n diélectriques (8₁, 8₂, ..., 8ₙ) sont en forme de disques ; ou
- tous, ou au moins l'un des n diélectriques (8₁, 8₂, ..., 8ₙ), remplissent totalement ou partiellement un volume de la chambre de résonateur (7₁, 7₂, ..., 7ₙ) de leurs n résonateurs (6₁, 6₂, ..., 6ₙ) respectifs.

11. Filtre haute fréquence selon l'une des revendications 1 à 10, **caractérisé par** la particularité suivante :
- l'agencement ou la taille d'au moins un orifice de couplage (10) d'un des n-1 dispositifs de séparation (9₁, 9₂, ..., 9ₙ₋₁) est totalement ou partiellement différent de l'agencement ou de la taille d'un orifice de couplage (10) d'un autre parmi les n-1 dispositifs de séparation (9₁, 9₂, ..., 9ₙ₋₁).

12. Filtre haute fréquence selon l'une des revendications 1 à 11, **caractérisé par** les particularités suivantes :
- la chambre de résonateur (7₁, 7₂, ..., 7ₙ) d'au moins un des n résonateurs (6₁, 6₂, ..., 6ₙ) présente au moins un orifice supplémentaire (41₁, 41₂, ..., 41ₙ) vers l'extérieur du boîtier (2) ;
- au moins un élément d'estimation (40₁, 40₂, ..., 40ₙ) est mis en place par cet au moins un orifice supplémentaire (41₁, 41₂, ..., 41ₙ) dans la chambre de résonateur (7₁, 7₂, ..., 7ₙ) de l'au moins un des n résonateurs (6₁, 6₂, ..., 6ₙ) ;
- la distance entre l'élément d'estimation (40₁, 40₂, ..., 40ₙ), qui est mis en place par l'au moins un orifice supplémentaire (41₁, 41₂, ..., 41ₙ) dans la chambre de résonateur (7₁, 7₂, ..., 7ₙ) de l'au moins un des n résonateurs (6₁, 6₂, ..., 6ₙ), peut être modifiée pour s'adapter au diélectrique (8₁, 8₂, ..., 8ₙ) respectif à l'intérieur de la chambre de résonateur (7₁, 7₂, ..., 7ₙ).

13. Filtre haute fréquence selon la revendication 12, **caractérisé par** les particularités suivantes :
- la distance de l'au moins un élément d'estimation (40₁, 40₂, ..., 40ₙ) par rapport au diélectrique (8₁, 8₂, ..., 8ₙ) respectif dans la chambre de résonateur (7₁, 7₂, ..., 7ₙ) de l'au moins un des n résonateurs (6₁, 6₂, ..., 6ₙ) peut être diminuée jusqu'à ce qu'il soit en contact avec celui-ci ; ou
- le diélectrique (8₁, 8₂, ..., 8ₙ) dans la chambre de résonateur (7₁, 7₂, ..., 7ₙ) de l'au moins un des n résonateurs (6₁, 6₂, ..., 6ₙ) présente une échancrure, la distance de l'au moins un élément d'estimation (40₁, 40₂, ..., 40ₙ) par rapport au diélectrique (8₁, 8₂, ..., 8ₙ) respectif dans la chambre de résonateur (7₁, 7₂, ..., 7ₙ) de l'au moins un des n résonateurs (6₁, 6₂, ..., 6ₙ) pouvant être diminuée jusqu'à ce qu'il pénètre dans l'échancrure du diélectrique (8₁, 8₂, ..., 8ₙ) respectif.

14. Procédé de comparaison d'un filtre haute fréquence qui est élaboré selon l'une des revendications 1 à 13, **caractérisé par** les étapes de procédé suivantes :
- la fermeture (S₁) de tous les orifices de couplage (10) du 1+X^{ième} dispositif de séparation et/ou du n-1-X^{ième} dispositif de séparation, avec X = 0 ;
- la mesure (S₂) d'un facteur de réflexion au niveau de la première connexion de signal (30₁) et/ou la mesure d'un facteur de réflexion au niveau de la deuxième connexion de signal (30₂) ;
- le réglage (S₃) de la fréquence de résonance et/ou de la largeur de bande de couplage à la valeur souhaitée.

15. Procédé de comparaison d'un filtre haute fréquence selon la revendication 14, **caractérisé par** les étapes de procédé suivantes :
- l'ouverture (S₄) d'au moins un des orifices de couplage (10) dans le 1+X^{ième} dispositif de séparation et/ou du n-1-X^{ième} dispositif de séparation ;
- l'élévation (S₅) de X de un ;
- la nouvelle exécution (S₆) des étapes de procédé de fermeture (S₁), de mesure (S₂), de réglage (S₃), d'ouverture (S₄) et d'élévation (S₅) jusqu'à ce que tous les orifices de couplage (10) soient ouverts.

16. Procédé de comparaison d'un filtre haute fréquence selon la revendication 15, **caractérisé par** l'étape de procédé comprend une nouvelle exécution (S₆), pour un nombre impair de chambres de résonateurs (7₁, 7₂, ..., 7ₙ), des étapes de procédé suivantes, lorsque X atteint la valeur (n-1)/2 :
- l'ouverture (S₇) d'au moins un des orifices de couplage (10) du X^{ième} dispositif de séparation et la fermeture de tous les orifices de couplage (10) du X+l^{ième} dispositif de séparation et la mesure (S₂) d'un facteur de réflexion d'entrée au niveau de la première connexion de signal (30₁) et le réglage (S₃) de la fréquence de résonance et/ou de la largeur de bande de couplage à une valeur souhaitée, et/ou
- l'ouverture (S₈) d'au moins un des orifices de couplage (10) du X+1^{ième} dispositif de séparation et la fermeture de tous les orifices de couplage (10) du X^{ième} dispositif de séparation et la mesure (S₂) d'un facteur de réflexion d'entrée au niveau de la deuxième connexion de signal (30₂) et le réglage (S₃) de la fréquence de résonance et/ou de la largeur de bande de couplage à une valeur souhaitée ; et
- l'ouverture (S₉) de l'au moins un orifice de couplage (10) des X^{ième} et X+1^{ième} dispositifs de séparation.

17. Procédé de comparaison d'un filtre haute fréquence selon la revendication 15 ou la revendication 16, **caractérisé en ce que,** dans le cas où, dans chaque dispositif de séparation (9₁, 9₂, ..., 9ₙ₋₁), au moins un orifice de couplage (10) est ouvert et que les étapes de procédé suivantes sont exécutées :
- la mesure (S₂) d'un facteur de réflexion au niveau de la première connexion de signal (30₁) ou la mesure d'un facteur de réflexion au niveau de la deuxième connexion de signal (30₂) ; ou
la mesure (S₁₀) d'un facteur de transmission direct ou la mesure d'un facteur de transmission inverse ; et
- le réglage (S₃) des fréquences de résonance ou de la largeur de bande de couplage à la valeur souhaitée.

18. Procédé de comparaison d'un filtre haute fréquence selon les revendications 14, 15, 16 ou 17, en tenant compte d'au moins une des revendications 7, 8, 10, 12, 13, **caractérisé en ce que** l'étape de procédé de réglage comprend les étapes de procédé suivantes :
- la modification du diamètre (S₁₁) de la chambre de résonateur (7₁, 7₂, ..., 7ₙ) d'au moins un résonateur (6₁, 6₂, ..., 6ₙ) par le remplacement de l'au moins une pièce d'insertion (11₁, 11₂, ..., 11ₙ) par une autre pièce d'insertion (11₁, 11₂, ..., 11ₙ) avec des dimensions modifiées ; ou
- le remplacement (S₁₄) du diélectrique (8₁, 8₂, ..., 8ₙ) dans la chambre de résonateur (7₁, 7₂, ..., 7ₙ) d'au moins un résonateur (6₁, 6₂, ..., 6ₙ) par un autre diélectrique (8₁, 8₂, ..., 8ₙ) avec des dimensions modifiées.
